# EUROPÄISCHE PATENTSCHRIFT

(11) **EP 4 072 393 B1**
(45) Veröffentlichungstag und Bekanntmachung des Hinweises auf die Patenterteilung: **20.08.2025**
(21) Anmeldenummer: 20829817.4
(22) Anmeldetag: 11.12.2020
(51) Int. Cl.: A47L 15/24, A47L 15/00

(54) **MODULARES SYSTEM ZUR BELADUNG EINER TRANSPORTSPÜLMASCHINE**
MODULAR SYSTEM FOR LOADING A CONVEYOR DISHWASHER
SYSTÈME MODULAIRE DE CHARGEMENT D'UN LAVE-VAISSELLE À CONVOYEUR

(30) Priorität: 12.12.2019 DE 102019219439
(43) Veröffentlichungstag der Anmeldung: 19.10.2022
(73) Patentinhaber: MEIKO Maschinenbau GmbH & Co. KG, 77652 Offenburg (DE)
(72) Erfinder: SCHERINGER, Stefan, 77654 Offenburg (DE)
(74) Vertreter: Altmann Stößel Dick Patentanwälte PartG mbB
(86) Internationale Anmeldenummer: PCT/EP2020/085674
(87) Internationale Veröffentlichungsnummer: WO 2021/116363

(56) Entgegenhaltungen:
- EP-A2- 0 292 773
- EP-A2- 2 158 833
- US-A1- 2018 036 889

## Beschreibung

### Technisches Gebiet

Die Erfindung betrifft ein modulares System zur Beladung einer Transportvorrichtung einer Transportspülmaschine sowie ein Reinigungssystem zur Reinigung von Reinigungsgut, umfassend das modulare System. Weiterhin betrifft die Erfindung ein Verfahren zur Reinigung von Reinigungsgut unter Verwendung des Reinigungssystems. Systeme und Verfahren der genannten Art können beispielsweise im Bereich der Geschirrspültechnik eingesetzt werden, insbesondere im Bereich der gewerblichen Geschirrspültechnik. So kann die Erfindung insbesondere in Großküchen eingesetzt werden, in denen Reinigungsgut, beispielsweise Tabletts, Geschirr und Besteck, in größeren Mengen gereinigt werden müssen. Insbesondere kann die Erfindung bei Transportspülmaschinen wie beispielsweise Bandtransportspülmaschinen eingesetzt werden. Auch andere Einsatzgebiete sind jedoch grundsätzlich denkbar.

### Technischer Hintergrund

Aus dem Stand der Technik sind eine Vielzahl von Reinigungsvorrichtungen, auch als Reinigungsgeräte bezeichnet, bekannt, welche Reinigungsgut reinigen und/oder desinfizieren können. Ohne Beschränkungen weiterer möglicher Ausgestaltungen wird die Erfindung im Folgenden unter Bezugnahme auf Reinigungsgut beschrieben, welches zur Darreichung, Zubereitung oder Aufbewahrung von Speisen dient. Die Ausgestaltung dieser Reinigungsvorrichtungen hängt insgesamt stark von den verschiedenen Randbedingungen, wie beispielsweise der Art des zu reinigenden Reinigungsguts, den Verschmutzungen, dem Durchsatz oder ähnlichen Bedingungen ab. Exemplarisch kann auf Reinigungsvorrichtungen verwiesen werden, welche beispielsweise in DE 10 2004 056 052 A1 oder in DE 10 2007 025 263 A1 beschrieben sind.

Das Reinigungsgut kann beispielsweise ein Tablett umfassen, welches beispielsweise mit Geschirr, Besteck, Speiseresten und einer Serviette beladen ist. Das Geschirr kann dabei beispielsweise einen Teller, eine Suppenschale, eine Dessertschale, eine Salatschale, eine Tasse und ein Trinkglas umfassen oder lediglich eine Auswahl aus diesen Möglichkeiten. Zusätzlich können beispielsweise, insbesondere in Krankenhäusern oder Pflegeeinrichtungen, Warmhaltegefäße und eine zugehörige Abdeckung für den Teller vorhanden sein. Diese Warmhaltegefäße werden auch als Cloche bezeichnet. Dieser Umfang wird zusammen mit dem Tablett auch als Gedecksatz bezeichnet. Das Auftreten und die Verteilung dieser Teile können sehr gleichmäßig sein, beispielsweise in einer Gefängniskantine. Es können aber auch sehr variable Zusammensetzungen des Gedecksatzes auftreten, wenn beispielsweise Betriebsrestaurants oder Universitätsmensen ein breites Speisenangebot anbieten. Auch eine Variabilität in der zeitlichen Dimension kann auftreten, beispielsweise im Unterschied zwischen Frühstück, Mittagessen und Abendessen.

Das Besteck kann üblicherweise ein Messer, eine Gabel, einen Suppenlöffel und einen kleinen Löffel umfassen oder lediglich eine Auswahl der genannten Besteckteile. Je nach länderspezifischen Gegebenheiten können Variationen im Gedecksatz und auch bei den Speiseresten vorhanden sein oder zu erwarten sein. Auch die Ausgestaltung der Speisereste kann sehr unterschiedlich sein, beispielsweise von geringen Resten an Soße auf dem Teller über Reste der eigentlichen Speisen in allen Gefäßen bis hin zu nahezu vollständig gefüllten Gefäßen. Hinzu kommen beispielsweise noch Speisereste, die üblicherweise nicht verzehrt werden, wie insbesondere Knochen, Fischgräten, Schalen von Meeresfrüchten, Obstkerne, Holzspieße oder ähnliche Gegenstände.

In üblichen Großküchen erfolgt die Verarbeitung des Reinigungsguts in verschiedenen Etappen. Im Folgenden wird exemplarisch die Verwendung einer Transport Spülmaschine beschrieben. So kann zunächst ein Transport der beladenen Tabletts aus dem Speiseraum in die Spülmaschine erfolgen, beispielsweise mittels Wagen oder auch mittels Transportsystemen wie beispielsweise Förderbändern. Anschließend können die Tabletts vereinzelt werden, beispielsweise von Hand oder auch maschinell. Anschließend können Störteile entfernt werden, und Trinkgläser abgeräumt werden. Trinkgläser können beispielsweise entleert werden und in spezielle Gläserkörbe oder direkt auf ein Transportband der Spülmaschine eingesetzt werden. Weiterhin können die Geschirrteile entsprechend orientiert werden, damit diese vom Transportband der Spülmaschine optimal aufgenommen und korrekt gereinigt werden können. Vor der Eingabe in die Spülmaschine müssen jedoch in der Regel Speisereste von dem Geschirr entfernt und so entsorgt werden, dass die Arbeitsumgebung nicht verschmutzt wird. Besteckteile werden in der Regel ausgerichtet und in Besteckkörbe oder Besteckköcher oder auch auf das Transportband der Spülmaschine positioniert. Weiterhin müssen in der Regel Speisereste und Servietten von dem Tablett abgeräumt und entsorgt werden, derart, dass die Arbeitsumgebung nicht verschmutzt wird. Anschließend werden in der Regel die Tabletts in die Spülmaschine eingebracht, wobei diese individuell zum Transportband der Spülmaschine ausgerichtet werden, damit diese von der Spülmaschine optimal aufgenommen und korrekt gereinigt werden können.

Bei der Reinigung des Gedecksatzes bestehen mehrere Möglichkeiten. So können alle Teile in einer einzigen Spülmaschine verarbeitet werden. In diesen Fällen kann beispielsweise die Transportvorrichtung der Spülmaschine in mehrere Spuren eingeteilt sein, die jeweils individuell für eine Art von Reinigungsgut ausgelegt sind. Beispielsweise können eine Spur für Gläser, eine Spur für Tabletts und eine oder mehrere weitere Spuren für verschiedene Arten von Geschirr vorgesehen sein. Die Anordnung und Ausgestaltung der Spuren kann an die betrieblichen Anforderungen abgestimmt sein. Derartige Spülmaschinen mit mehreren Spuren werden häufig auch als Mehrspur-Geschirrspülmaschinen bezeichnet. Alternativ zur Verwendung einer einzelnen Spülmaschine können auch getrennte Spülmaschinen verwendet werden. Beispielsweise kann eine Spülmaschine für Gläser vorgesehen sein, welche beispielsweise in Körben gesammelt werden, und/oder eine separate Tablettspülmaschine für Tabletts. Die Tablettspülmaschine kann beispielsweise Rücken an Rücken zur Geschirrspülmaschine angeordnet ein.

Aus den oben beschriebenen Prozessschritten können einzelne oder mehrere Prozessschritte, alternativ zu einer manuellen Durchführung, automatisch durchgeführt werden. So beschreibt beispielsweise DE 1 956 050 A eine Vorabräumeinrichtung für die Beschickung von Geschirrspülmaschinen mit zu reinigenden Speiseplatten und Speisetabletts aus Großküchenbetrieben. US 2019/0127152 A1 beschreibt eine Transport- und Beladungsvorrichtung. Weiterhin sind auch vollautomatische Anlagen bekannt, welche die oben genannten Schritte und/oder Teile der oben genannten Schritte durchführen können. Beispielsweise ist diesbezüglich auf DE 1 956 049 A, auf DE 2 443 651 A1 oder auch auf DE 3 413 480 A1 zu verweisen. Zudem sind auch Vorrichtungen mit Robotern bekannt. US 2019/0167065 A1, US 2019/0167068 A1 oder auch auf WO 2018/031489 A1 verwiesen werden. Beispielsweise kann magnetisches Besteck oder auch magnetisches Geschirr eingesetzt werden, welches magnetisch von dem übrigen Geschirr abgetrennt wird.

DE 10 2019 102 800 A1 offenbart ein System zum Beladen einer Spülmaschine, welche als insbesondere gewerbliche Transportspülmaschine ausgeführt ist. Das System weist ein Zufuhrförderband auf zum Zuführen von Spülgut zu einem Beladebereich der Transportspülmaschine. Das System weist ferner eine Sortieranordnung auf zum Sortieren des über das Zufuhrförderband dem Beladebereich der Transportspülmaschine zugeführten Spülguts nach vorab festgelegten oder festlegbaren Spülgutgruppen. Der Sortieranordnung ist mindestens eine Beladeanordnung zugeordnet zum automatischen Beladen der Transportspülmaschine mit Spülgut einer der vorab festgelegten oder festlegbaren Spülgutgruppen.

DE 10 2019 102 813 A1 offenbart eine Entladeanordnung zum Entladen von insbesondere auf Tabletts oder tablettartigen Gegenständen, angeordneten Spülgutteilen, insbesondere Spülgutteilen von Gedecksätzen. Die Entladeanordnung weist ein Zufuhrförderband auf zum Zuführen der insbesondere auf Tabletts oder tablettartigen Gegenständen angeordneten und zu entladenen Spülgutteile. Die Entladeanordnung weist ferner eine Vielzahl von - in Transportrichtung des Zufuhrförderbandes gesehen - hintereinander angeordnete Entladestationen auf. Zum sukzessiven Entladen des Zufuhrförderbandes bzw. zum sukzessiven Entladen der Tabletts oder tablettartigen Gegenstände ist vorzugsweise jeder Entladestation eine vorab festgelegte oder festlegbare Spülgutgruppe zugeordnet und jede Entladestation ausgebildet ist, von dem über das Zufuhrförderband zugeführten Spülgut vorzugsweise ausschließlich Spülgutteile der ihr zugeordneten Spülgutgruppe zu entladen.

EP 2 158 833 A2 beschreibt eine Reinigungsvorrichtung zum Reinigen von Reinigungsgut, welche insbesondere zur Reinigung von Geschirr einsetzbar sein kann. Die Reinigungsvorrichtung umfasst mindestens einen Durchlaufreinigungsautomaten, insbesondere eine Durchlaufgeschirrspülmaschine. Der Durchlaufreinigungsautomat weist mindestens eine Transportvorrichtung auf und ist eingerichtet, um das Reinigungsgut durch mindestens eine Reinigungszone zu transportieren. Die Reinigungsvorrichtung weist weiterhin mindestens ein Handhabungsgerät auf, insbesondere einen Roboter. Das Handhabungsgerät ist eingerichtet, um bereitgestelltes Reinigungsgut zumindest teilweise selbsttätig aufzunehmen und an die Transportvorrichtung zu übergeben.

Trotz der mit den beschriebenen Vorrichtungen erzielten Vorteile bestehen nach wie vor zahlreiche technische und organisatorische Herausforderungen. Insbesondere die Bedarfsplanung für Personal und die Anpassung von Maschinen, Automatisierung und Bedienpersonal an die tatsächliche Situation stellt nach wie vor eine technische, organisatorische und wirtschaftliche Problemstellung dar. Insbesondere müssen einerseits eine Überdimensionierung oder Unterdimensionierung der Vorrichtungen vermieden werden, andererseits muss der Personalbedarf jedoch korrekt und für jegliche Situationen ausreichend geplant werden.

So sind bei herkömmlichen Vorrichtungen zur Bearbeitung der einzelnen Prozessschritte in vielen Fällen zahlreiche manuelle Eingriffe erforderlich. Dies kann dazu führen, dass die Leistungsfähigkeit des menschlichen Bedienpersonals die Grenzen für die Verarbeitungskapazität der gesamten Spülanlage bestimmt. Je nach Menge an Spülgut pro Zeiteinheit müssen dann in der Regel eine oder mehrere Bedienpersonen vor der Spülmaschine eingesetzt werden. Dieser Personaleinsatz erfordert Platz und erzeugt einen Kostenaufwand. Weiterhin kann Personalmangel hier eine wichtige Rolle spielen. Zudem sind die Arbeitsbedingungen für das Bedienpersonal vor Spülmaschinen in vielen Fällen belastend, da erhöhte Temperaturen und zumeist auch eine erhöhte Luftfeuchtigkeit auftreten können. Auch Lärmbelästigung, Gerüche, eine Monotonie sowie Zugluft können zur Belastung beitragen. Andererseits geben in der Regel die Spülmaschine sowie die angekoppelten Transportsysteme einen Takt vor, welcher vom Bedienpersonal eingehalten werden muss, um einen störungsfreien Prozessablauf zu gewährleisten. Ansonsten kann der Reinigungsprozess zum Stillstand kommen, was beispielsweise dazu führen kann, dass keine weiteren Tabletts aufgegeben werden können.

Teilautomatische Lösungen können die laufenden Kosten verringern, da einzelne Prozessschritte durch automatische Vorrichtungen abgewickelt werden können und da so Bedienpersonal eingespart werden kann. Auch vollautomatische Lösungen können Kosten verringern. Die bekannten teilautomatischen oder auch vollautomatischen Anlagen sind jedoch in der Praxis in vielen Fällen äußerst komplex aufgrund der Vielzahl der Aufgaben, welche durch diese Anlagen abgewickelt werden müssen. Andererseits sind diese Anlagen jedoch in der Regel unflexibel, da diese in vielen Fällen speziell auf den vorhandenen Gedecksatz abgestimmt sein müssen. Wenn sich Veränderungen im Gedecksatz ergeben, so muss in der Regel die automatische oder teilautomatisierte Anlage umgerüstet oder nachgerüstet werden. Solche Veränderungen sind bei bestehenden Anlagen häufig nur in geringem Umfang technisch und wirtschaftlich möglich. Es besteht also bei der Planung und Durchführung allgemein in der Regel lediglich die Wahl zwischen der Verwendung von Bedienpersonal, welches einerseits flexibel eingesetzt werden könnte und welches jedoch hohe Kosten verursacht und hohe Anforderungen hinsichtlich Platzbedarf und Ergonomie stellt, und der Verwendung von teilautomatisierten oder automatisierten Lösungen, welche jedoch unflexibel sind.

### Aufgabe der Erfindung

Es wäre daher wünschenswert, Vorrichtungen und Verfahren zur Reinigung von Reinigungsgut bereitzustellen, welche die beschriebenen Nachteile bekannter Vorrichtungen und Verfahren der genannten Art zumindest weitgehend vermeiden. Insbesondere sollen die Vorrichtungen und Verfahren einerseits einen hohen Durchsatz bei der Reinigung von Reinigungsgut gewährleisten und andererseits eine hohe Kosteneffizienz und eine hohe Flexibilität im Hinblick auf wechselnde Reinigungssituationen.

### Allgemeine Beschreibung der Erfindung

Diese Aufgabe wird adressiert durch ein modulares System zur Beladung einer Transportvorrichtung einer Transportspülmaschine, durch ein Reinigungssystem, ein Verfahren zur Reinigung von Reinigungsgut, mit den Merkmalen der unabhängigen Patentansprüche. Vorteilhafte Weiterbildungen, welche einzeln oder in beliebiger Kombination realisierbar sind, sind in den abhängigen Ansprüchen dargestellt.

Im Folgenden werden die Begriffe "haben", "aufweisen", "umfassen" oder "einschließen" oder beliebige grammatikalische Abweichungen davon in nicht-ausschließlicher Weise verwendet. Dementsprechend können sich diese Begriffe sowohl auf Situationen beziehen, in welchen, neben den durch diese Begriffe eingeführten Merkmalen, keine weiteren Merkmale vorhanden sind, oder auf Situationen, in welchen ein oder mehrere weitere Merkmale vorhanden sind. Beispielsweise kann sich der Ausdruck "A hat B", "A weist B auf", "A umfasst B" oder "A schließt B ein" sowohl auf die Situation beziehen, in welcher, abgesehen von B, kein weiteres Element in A vorhanden ist (d.h. auf eine Situation, in welcher A ausschließlich aus B besteht), als auch auf die Situation, in welcher, zusätzlich zu B, ein oder mehrere weitere Elemente in A vorhanden sind, beispielsweise Element C, Elemente C und D oder sogar weitere Elemente.

Weiterhin wird darauf hingewiesen, dass die Begriffe "mindestens ein" und "ein oder mehrere" sowie grammatikalische Abwandlungen dieser Begriffe, wenn diese in Zusammenhang mit einem oder mehreren Elementen oder Merkmalen verwendet werden und ausdrücken sollen, dass das Element oder Merkmal einfach oder mehrfach vorgesehen sein kann, in der Regel lediglich einmalig verwendet werden, beispielsweise bei der erstmaligen Einführung des Merkmals oder Elementes. Bei einer nachfolgenden erneuten Erwähnung des Merkmals oder Elementes wird der entsprechende Begriff "mindestens ein" oder "ein oder mehrere" in der Regel nicht mehr verwendet, ohne Einschränkung der Möglichkeit, dass das Merkmal oder Element einfach oder mehrfach vorgesehen sein kann.

Weiterhin werden im Folgenden die Begriffe "vorzugsweise", "insbesondere", "beispielsweise" oder ähnliche Begriffe in Verbindung mit optionalen Merkmalen verwendet, ohne dass alternative Ausführungsformen hierdurch beschränkt werden. So sind Merkmale, welche durch diese Begriffe eingeleitet werden, optionale Merkmale, und es ist nicht beabsichtigt, durch diese Merkmale den Schutzumfang der Ansprüche und insbesondere der unabhängigen Ansprüche einzuschränken. So kann die Erfindung, wie der Fachmann erkennen wird, auch unter Verwendung anderer Ausgestaltungen durchgeführt werden. In ähnlicher Weise werden Merkmale, welche durch "in einer Ausführungsform der Erfindung" oder durch "in einem Ausführungsbeispiel der Erfindung" eingeleitet werden, als optionale Merkmale verstanden, ohne dass hierdurch alternative Ausgestaltungen oder der Schutzumfang der unabhängigen Ansprüche eingeschränkt werden soll. Weiterhin sollen durch diese einleitenden Ausdrücke sämtliche Möglichkeiten, die hierdurch eingeleiteten Merkmale mit anderen Merkmalen zu kombinieren, seien es optionale oder nicht-optionale Merkmale, unangetastet bleiben.

In einem ersten Aspekt der vorliegenden Erfindung wird ein modulares System zur Beladung einer Transportvorrichtung einer Transportspülmaschine vorgeschlagen. Das modulare System umfasst:
A. mindestens ein Erkennungsmodul zur Erfassung von Zustandsdaten von angeliefertem Reinigungsgut;
B. eine Mehrzahl von austauschbaren Handhabungsmodulen, wobei die Handhabungsmodule jeweils eingerichtet sind, um eine individuelle Handhabungsfunktion zur Handhabung des Reinigungsguts unter Verwendung mindestens eines Aktors auszuführen;
C. mindestens eine Zuführeinheit zur selektiven Zuführung des angelieferten Reinigungsguts an die Handhabungsmodule; und
D. mindestens ein Steuermodul.

Das Steuermodul weist mindestens eine Anmeldungseinheit auf. Die Handhabungsmodule und deren individuelle Handhabungsfunktion sind an der Anmeldungseinheit an- und abmeldbar. Das Steuermodul weist mindestens einen Prozessor auf und ist programmtechnisch eingerichtet,
∘ um die Zustandsdaten auszuwerten und eine jeweilige Reinigungsgutsituation des angelieferten Reinigungsguts zu bewerten; und
∘ um zu erkennen, welche Handhabungsmodule an die Anmeldungseinheit angemeldet sind, ob die jeweilige individuelle Handhabungsfunktion der Handhabungsmodule in der jeweiligen Reinigungsgutsituation einsetzbar sind und um die Zuführeinheit derart anzusteuern, dass den Handhabungsmodulen entsprechend der Einsetzbarkeit Reinigungsgut zugeführt wird.

Der Begriff "System", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine aus mindestens zwei Komponenten zusammengesetzte Einheit beziehen, wobei die Komponenten eingerichtet sind, um funktionell zur Erreichung mindestens eines zwecks des Systems zusammen zu wirken. Die Komponenten können dabei miteinander mechanisch und/oder elektrisch verbunden sein, insbesondere reversibel.

Der Begriff "modulares System", wie er hier verwendet wird, ist somit ebenfalls ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf ein System im Sinne der obigen Definition beziehen, welches mindestens zwei Systemkomponenten in Form von Modulen aufweist, welche austauschbar sind, so dass beispielsweise wahlweise mindestens ein erstes Modul mit mindestens einem zweiten Modul oder mit mindestens einem dritten Modul kombinierbar ist. Der Begriff "Modul", wie er hier verwendet wird, ist somit ebenfalls ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine austauschbare Systemkomponente beziehen, welche insbesondere mindestens eine Modulfunktion durchführen kann. Zur Erzeugung der Modularität können beispielsweise standardisierte Schnittstellen an den Modulen vorgesehen sein, beispielsweise mechanische und/oder elektrische Schnittstellen. Das modulare System kann dementsprechend mindestens eine Grundkomponente aufweisen, welche mit mehreren austauschbaren Modulen koppelbar ist. Der Begriff "austauschbar", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Eigenschaft eines Systems mit mehreren Systemkomponenten beziehen, bei welcher mindestens eine der Systemkomponenten aus dem System entfernt werden kann und durch eine andere Systemkomponente ersetzt werden kann, wobei das System funktionsfähig bleibt und optional mindestens eine Systemfunktion geändert wird, beispielsweise entsprechend einer Funktionalität der ausgetauschten Systemkomponenten.

Der Begriff "Beladung", wie er hier verwendet wird, ist ebenfalls ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf einen Vorgang beziehen, bei welchem mindestens eine Art von Gut, insbesondere in diesem Fall Reinigungsgut, in eine Vorrichtung eingebracht oder auf eine Vorrichtung aufgebracht wird. Die Beladung kann insbesondere vollständig oder teilweise automatisch erfolgen.

Der Begriff "Transportvorrichtung", wie er hier verwendet wird, ist ebenfalls ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Vorrichtung beziehen, welche eingerichtet ist, um mindestens eine andere Vorrichtung oder mindestens ein anderes Element, insbesondere Reinigungsgut, zu transportieren und/oder eine Bewegung der anderen Vorrichtung oder des anderen Elements anzutreiben. Die Transportvorrichtung kann insbesondere mindestens ein Antriebselement umfassen, beispielsweise mindestens ein im Kreislauf durch die Reinigungskammer laufendes Antriebselement. Insbesondere kann die Transportvorrichtung, beispielsweise das Antriebselement, mindestens ein Element umfassen, ausgewählt aus der Gruppe bestehend aus: einem Transportband; Transportrollen, insbesondere angetriebenen Transportrollen; einer Gliederkette; ein Klinkentransportsystem. Der Transport kann dabei beispielsweise kontinuierlich oder auch diskontinuierlich oder getaktet erfolgen, so dass beispielsweise kontinuierlich arbeitende Transportspülmaschinen oder auch getaktete Spülmaschinen verwendet werden können. Die Transportrichtung kann beispielsweise eine Hauptrichtung einer Bewegung des Reinigungsguts innerhalb einer Reinigungskammer der Transportspülmaschine sein. Die Transportrichtung kann fest vorgegeben sein oder kann sich auch ändern, beispielsweise lokal oder auch zeitlich. Beispielsweise kann die Transportrichtung von einem Einlauf der Transportspülmaschine hin zu einem Auslauf gerichtet sein.

Der Begriff "Spülmaschine", auch allgemein als "Reinigungsvorrichtung" bezeichnet, wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Vorrichtung beziehen, welche eingerichtet ist, um Reinigungsgut von anhaftenden makroskopischen oder auch mikroskopischen Verunreinigungen zu befreien oder derartige Verunreinigungen zumindest teilweise zu beseitigen. Zusätzlich kann optional eine Desinfektionswirkung ausgeübt werden. Die Spülmaschine kann insbesondere als Geschirrspülmaschine ausgestaltet sein.

Dementsprechend ist der Begriff "Transportspülmaschine", wie er hier verwendet wird, ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Spülmaschine im Sinne der obigen Definition beziehen, welche mindestens eine Transportvorrichtung aufweist. Insbesondere kann die Transportspülmaschine mindestens eine Reinigungskammer aufweisen, beispielsweise mindestens einen Reinigungstunnel, in welcher das Reinigungsgut mit mindestens einem Reinigungsfluid beaufschlagt wird, insbesondere mittels mindestens einer Beaufschlagungsvorrichtung, wie unten noch näher erläutert wird. Die Transportvorrichtung kann eingerichtet sein, um das Reinigungsgut durch die Reinigungskammer hindurch zu transportieren.

Der Begriff "Reinigungsgut", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf beliebige Gegenstände beziehen, welche mittels der Reinigungsvorrichtung gereinigt werden können. Dabei kann ein Gegenstand gereinigt werden, oder es können mehrere Gegenstände gleichzeitig oder sequentiell gereinigt werden. Insbesondere kann es sich bei dem Reinigungsgut um Gegenstände handeln, welche direkt oder indirekt für die Zubereitung, Aufbewahrung oder Darreichung von Speisen verwendet werden, also beispielsweise Geschirr, Besteck, Tabletts, Schüsseln, Gläser, Tassen, Töpfe, Pfannen oder ähnliche Gegenstände. Dementsprechend kann die Reinigungsvorrichtung insbesondere als Geschirrspülmaschine ausgestaltet sein, beispielsweise als Geschirrspülmaschine für den gewerblichen Einsatz in Großküchen oder Küchen der Gemeinschaftsverpflegung. Auch andere Ausgestaltungen der Reinigungsvorrichtung und/oder des Reinigungsguts sind grundsätzlich möglich.

Der Begriff "anliefern", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf einen Vorgang beziehen, bei welchem zu reinigendes Reinigungsgut manuell oder automatisch an die Transportvorrichtung und/oder die Transportspülmaschine bereitgestellt wird. Der Vorgang kann beispielsweise dadurch erfolgen, dass mittels eines Transportbandes oder einer anderen Zuführvorrichtung automatisch Reinigungsgut an die Transportvorrichtung und/oder die Transportspülmaschine angeliefert wird. Alternativ kann jedoch auch eine manuelle Anlieferung erfolgen.

Der Begriff "Erkennungsmodul", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf ein Modul des Systems, im Sinne der obigen Definition, beziehen, welches eingerichtet ist, um Zustandsdaten des angelieferten Reinigungsguts zu erfassen. Insbesondere kann das Erkennungsmodul mindestens einen Sensor aufweisen, welche eingerichtet ist, um die Zustandsdaten des angelieferten Reinigungsguts zu erfassen. Insbesondere kann es sich hierbei um mindestens einen Sensor handeln, ausgewählt aus der Gruppe bestehend aus: einem optischen Sensor, insbesondere einer Kamera; einem magnetischen Sensor; einem mechanischen Sensor, insbesondere einem Taster. Das Erkennungsmodul kann eine eigene Intelligenz aufweisen, beispielsweise in Form mindestens eines Prozessors. Alternativ kann das Erkennungsmodul jedoch auch lediglich sensorische Eigenschaften aufweisen und eingerichtet sein, um Zustandsdaten beispielsweise weiterzugeben, insbesondere an das nachfolgend noch näher beschriebene Steuermodul. Somit kann das Erkennungsmodul insbesondere mindestens eine Schnittstelle aufweisen, welche drahtgebundenen oder auch drahtlos ausgestaltet sein kann.

Der Begriff "Zustandsdaten", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf beliebige Daten beziehen, welche den Zustand des Reinigungsguts direkt oder indirekt beschreiben. Diese Zustandsdaten können beispielsweise Rohdaten sein, welche nachfolgend von dem Steuermodul noch weiterverarbeitet und/oder ausgewertet werden, wie unten noch näher erläutert wird. Alternativ können die Zustandsdaten auch bereits zumindest teilweise ausgewertet sein. Die Zustandsdaten können allgemein mindestens eine Information aufweisen, ausgewählt aus der Gruppe bestehend aus: einer Art des Reinigungsguts; einer Größe des Reinigungsguts; einer Menge des Reinigungsguts; einer Zusammensetzung des Reinigungsguts; einer räumlichen Lage und/oder Orientierung des Reinigungsguts; einem Verschmutzungsgrad des Reinigungsguts; Störteilen auf oder an dem Reinigungsgut. Die Zustandsdaten können kontinuierlich oder auch diskontinuierlich, beispielsweise in Zustandsdatenpaketen, erfasst werden. Die Zustandsdaten können auch bestimmten Einheiten des Reinigungsguts zugeordnet werden. Beispielsweise kann das Reinigungsgut in Einheiten eingeteilt werden, welche jeweils mindestens ein Tablett und eine Beladung des Tabletts umfassen. So kann die Beladung beispielsweise Geschirr und/oder Besteck aufweisen, sowie gegebenenfalls Störteile und Verunreinigungen. Jeweils für ein Tablett oder auch einen Tablettstapel, mit darauf angeordneten Gegenständen, können die Zustandsdaten als gemeinsame Einheit, beispielsweise als Datenpaket, erfasst werden. Alternativ kann jedoch auch zunächst eine kontinuierliche Erfassung der Zustandsdaten erfolgen, welche anschließend, beispielsweise in dem Erkennungsmodul und/oder in dem Steuermodul, in Pakete entsprechend einem Tablett oder Tablettstapel mit darauf angeordneten Gegenständen unterteilt werden.

Der Begriff "Handhabungsmodul", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf ein Modul, insbesondere eine austauschbare Einheit, beziehen, welches eingerichtet ist, um eine individuelle Handhabungsfunktion zur Handhabung des Reinigungsguts unter Verwendung mindestens eines Aktors auszuführen. Diese Handhabungsfunktion kann individuell für das jeweilige Handhabungsmodul sein, so dass beispielsweise andere Handhabungsmodule unterschiedliche Handhabungsfunktionen aufweisen. Alternativ können jedoch auch mehrere Handhabungsmodule desselben Typs und mit derselben individuellen Handhabungsfunktion vorgesehen sein.

Der Begriff "Handhabungsfunktion", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf einen Vorgang beziehen, bei welchem das Reinigungsgut in einer oder mehreren speziellen Weisen gehandhabt wird. Diese Handhabung kann beispielsweise ausgewählt sein aus der Gruppe bestehend aus: einer Umorientierung des Reinigungsguts; einer Platzierung des Reinigungsguts; einer Sortierung des Reinigungsguts; einer Entleerung des Reinigungsguts; einer Aufnahme des Reinigungsguts in mindestens einer Transportvorrichtung wie beispielsweise einem Reinigungskorb; einer Entnahme von Störteilen von dem Reinigungsgut. Das Handhabungsmodul kann beispielsweise wiederum eine eigene Intelligenz aufweisen, beispielsweise indem das Handhabungsmodul mindestens einen Prozessor aufweist. Alternativ kann das Handhabungsmodul jedoch auch ohne eigene Intelligenz ausgestaltet sein. Das Handhabungsmodul kann mindestens einen Antrieb zum Antreiben des mindestens einen Aktors aufweisen. Weiterhin kann das Handhabungsmodul mindestens eine Modulsteuerung aufweisen, um den Betrieb des Aktors zu steuern.

Zur Durchführung dieser individuellen Handhabungsfunktion, zu welcher das jeweilige Handhabungsmodule eingerichtet ist, weisen die Handhabungsmodule jeweils mindestens einen Aktor auf. Der Begriff "Aktor", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine beliebige Vorrichtung beziehen, welche eingerichtet ist, um auf mindestens einem Gegenstand in mindestens einer Weise einzuwirken. Diese Einwirkung kann beispielsweise ausgewählt sein aus der Gruppe bestehend aus: einer mechanischen Einwirkung, beispielsweise einer Umorientierung oder Neuplatzierung; einer magnetischen Einwirkung. So kann der Aktor beispielsweise mindestens einen Aktor aufweisen, ausgewählt aus der Gruppe bestehend aus: einem Greifer; einem Schieber; einer Bürste; einem Dauermagneten; einem Elektromagneten; einem Wender, beispielsweise einem Wenderad.

Der Begriff "Zuführeinheit", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine beliebige Vorrichtung beziehen, welche eingerichtet ist, um Gegenstände gezielt oder gesteuert einer anderen Vorrichtung zuzuführen und/oder um die andere Vorrichtung an besagte Gegenstände anzunähern somit kann eine Bewegung der Gegenstände und/oder eine Bewegung der anderen Vorrichtung erfolgen. Die Zuführeinrichtung kann mindestens eine Transportvorrichtung und/oder mindestens einen Manipulator aufweisen, welche die genannte Funktion der Zuführung bewirken können. Insbesondere kann diese Transportvorrichtung mindestens einen Schieber aufweisen. Alternativ oder zusätzlich können jedoch auch andere Arten von Transportvorrichtung vorgesehen sein, beispielsweise ein oder mehrere Transportbänder, Greifer, oder ähnliche Vorrichtungen.

Der Begriff "selektiv", wie er hier insbesondere im Zusammenhang mit der Zuführeinheit verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf die Tatsache beziehen, dass bestimmte Arten von Gegenständen, insbesondere Reinigungsgut, bestimmten, zugeordneten Arten von Handhabungsmodulen zugeführt werden. Es kann also eine Zuordnung zwischen den Arten des Reinigungsguts und jeweiligen Handhabungsmodulen erfolgen, zu denen eine Zufuhr erfolgt. Besteht keine Zuordnung, so kann die Zuführeinheit eingerichtet sein, um keine Zufuhr zu bewirken.

Der Begriff "Steuermodul", wie er hier verwendet wird, ist ebenfalls ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine einteilige oder mehrteilige Vorrichtung beziehen, welche eingerichtet ist, um einen Betrieb des modularen Systems vollständig oder teilweise zu steuern und/oder zu regeln. Insbesondere kann das Steuermodul eingerichtet sein, um einen oder mehrere Betriebsparameter des modularen Systems zu verändern, insbesondere zu steuern und/oder zu regeln. Das Steuermodul kann insbesondere mindestens eine Datenverarbeitungsvorrichtung umfassen, beispielsweise mindestens einen Prozessor. Das Steuermodul kann insbesondere programmtechnisch eingerichtet sein, beispielsweise um die nachfolgend näher beschriebenen Funktionen durchzuführen. Das Steuermodul kann vollständig oder teilweise durch Hardware realisiert werden oder/auch, alternativ oder zusätzlich, vollständig oder teilweise durch Software. Weiterhin kann das Steuermodul mindestens einen flüchtigen und/oder nicht flüchtigen Datenspeicher umfassen. Weiterhin kann das Steuermodul mindestens eine Schnittstelle umfassen, beispielsweise eine Mensch-Maschine-Schnittstelle zur Eingabe von Befehlen und/oder zur Ausgabe von Informationen, und/oder eine drahtlose oder drahtgebundene Schnittstelle zum unidirektionalen oder bidirektionalen Austausch von Daten und/oder Befehlen. Das Steuermodul kann insbesondere eine zentrale oder dezentrale Maschinensteuerung sein. Das Steuermodul kann ganz oder teilweise getrennt von einer Steuerung der Transportspülmaschine ausgestaltet sein oder kann auch ganz oder teilweise mit dieser zusammengefasst und/oder in diese integriert sein.

Das Steuermodul weist wie oben ausgeführt, mindestens eine Anmeldungseinheit auf, wobei die Handhabungsmodule und deren individuelle Handhabungsfunktion an der Anmeldungseinheit an- und abmeldbar sind. Die An- und/oder Abmeldung kann optional automatisch und/oder auch manuell umgesetzt sein. Diese Funktion des Steuermoduls trägt zur Modularität des modularen Systems bei. Der Begriff "Anmeldungseinheit", wie er hier verwendet wird, ist ebenfalls ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf mindestens eine insbesondere vollständig oder teilweise als Hardware und/oder Software ausgestaltete Komponente des Steuermoduls beziehen, welche registriert, wenn ein Handhabungsmodul an das modulare System angekoppelt oder angemeldet wird und/oder wenn ein Handhabungsmodul von dem modularen System abgekoppelt oder abgemeldet wird und welche individuellen Handhabungsfunktionen besagte Handhabungsmodule aufweisen. Alternativ oder zusätzlich kann der Begriff sich auf mindestens eine vollständig oder teilweise als Hardware und/oder Software ausgestaltete Komponente des Steuermoduls beziehen, welche Register darüber führt, welche Handhabungsmodule mit welchen individuellen Handhabungsfunktionen derzeit an das modulare System angekoppelt und/oder angemeldet sind. Der Begriff "anmelden", wie er hier verwendet wird, ist dementsprechend ebenfalls ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Ankopplung einer Komponente an ein System beziehen, wobei die Ankopplung mindestens eine Funktionalität der Komponente zu der Funktionalität des Systems hinzufügt. Insbesondere kann der Begriff sich auf eine Kopplung durch Hardware und/oder Software beziehen. Insbesondere kann der Begriff auch eine Registrierung der angemeldeten Komponente in einem Register des Systems umfassen. Die Anmeldungseinheit kann eingerichtet sein, um automatisch zu registrieren, wenn ein Handhabungsmodul an das modulare System angekoppelt und/oder angemeldet wird und/oder wenn ein Handhabungsmodul von dem modularen System abgekoppelt und/oder abgemeldet wird und vorzugsweise auch, welche individuellen Handhabungsfunktionen das jeweilige Handhabungsmodul aufweist.

Das Steuermodul weist mindestens einen Prozessor auf. Der Begriff "Prozessor", wie er hier verwendet wird, ist ebenfalls ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf einen grundsätzlich beliebigen logischen Schaltkreis beziehen, welcher eingerichtet ist, um grundlegende Operationen eines Computers oder Systems durchzuführen, und/oder, auf eine Vorrichtung, welche eingerichtet ist, um Rechnungen oder logische Operationen durchzuführen. Insbesondere kann der Prozessor eingerichtet sein, um grundlegende Instruktionen umzusetzen, welche einen Computer oder ein Computersystem steuern. Beispielsweise kann der Prozessor mindestens eine Komponente aufweisen, ausgewählt aus der Gruppe bestehend aus: einer arithmetischen logischen Einheit (arithmetic logic unit, ALU); eine Fließkomma-Einheit (floating-point unit, FPU), wie beispielsweise einen mathematischen Coprozessor oder einen numerischen Coprozessor; eine Mehrzahl an Registern, insbesondere Register, welche eingerichtet sind, um Operanden an die ALU zu liefern und um Resultate von Operationen zu speichern; einen Speicher, insbesondere einen Datenspeicher, wie beispielsweise einen L1 und/oder L2 Cache-Datenspeicher. Insbesondere kann der Prozessor einen einzelnen Kern aufweisen oder auch mehrere Kerne. Insbesondere kann der Prozessor eine zentrale Prozessoreinheit (central processing unit, CPU) sein oder eine derartige zentrale Prozessoreinheit umfassen. Zusätzlich oder alternativ kann der Prozessor ein Mikroprozessor sein oder einen Mikroprozessor umfassen, so dass, insbesondere, die Komponenten des Prozessors in einem einzelnen integrierten Schaltkreis-Chip umfasst sein können. Alternativ oder zusätzlich kann der Prozessor jedoch auch einen oder mehrere anwendungsspezifische integrierte Schaltkreise (ap-plication-specific integrated circuits, ASICs) und/oder ein oder mehrere Feld-programmierbare Gate Arrays (field-programmable gate arrays, FPGAs) oder ähnliche Komponenten umfassen. Der Prozessor kann insbesondere eingerichtet sein, insbesondere durch Software Programmierung, um eine oder mehrere Auswertungsoperationen durchzuführen.

Das Steuermodul, insbesondere der Prozessor, ist, wie oben ausgeführt, programmtechnisch eingerichtet,
- um die Zustandsdaten auszuwerten und eine jeweilige Reinigungsgutsituation des angelieferten Reinigungsguts zu bewerten und
- um zu erkennen, welche Handhabungsmodule an die Anmeldungseinheit angemeldet sind, ob die jeweilige individuelle Handhabungsfunktion der Handhabungsmodule in der jeweiligen Reinigungsgutsituation einsetzbar sind und um die Zuführeinheit derart anzusteuern, dass den Handhabungsmodulen entsprechend der Einsetzbarkeit Reinigungsgut zugeführt wird.

Der Begriff "Reinigungsgutsituation", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf mindestens eine Information darüber beziehen, welches Reinigungsgut, in welcher Kombination und Konstellation und in welchem Zustand wann angeliefert wird. Die Bewertung der Reinigungsgutsituation kann sich somit insbesondere auf eine Erkennung der Reinigungsgutsituation und eine Auswahl entsprechender Ansteuermaßnahmen beziehen. Die Reinigungsgutsituation kann beispielsweise, analog zu den oben beschriebenen Zustandsdaten, kontinuierlich erfasst werden oder auch abschnittsweise, beispielsweise jeweils für ein Tablett oder Tablettstapel mit der zugehörigen Beladung. Beispielsweise kann die Reinigungssituation verschiedene Kategorien umfassen, insbesondere im Hinblick auf eine oder mehrere der folgenden möglichen Kriterien: die Art des Reinigungsguts; die Art der Verschmutzung des Reinigungsguts; Speisereste; Getränkereste; Störteile; Orientierungen des Reinigungsguts. Auch andere Kriterien sind möglich. So können beispielsweise Kategorien von Reinigungssituationen automatisch erstellt werden oder vorgegeben sein, wobei beispielsweise den Kategorien jeweils Aufgaben zugeordnet sein können. Beispielsweise können diese Aufgaben bei Reinigungsgut, welches Störteile umfasst, die Beseitigung der Störteile und beispielsweise die Übergabe der Störteile an einen Sammelbehälter aufweisen. Alternativ oder zusätzlich können die Aufgaben bei Geschirr mit Speiseresten oder Getränkeresten die Entleerung des Geschirrs in mindestens einen Abfallbehälter oder mindestens einen Entsorgungsschacht umfassen. Wiederum alternativ oder zusätzlich können die Aufgaben bei Geschirr eine Umorientierung des Geschirrs umfassen, so dass dieses beispielsweise in einer korrekten Orientierung an die Transportvorrichtung der Transportspülmaschine übergeben wird. Wiederum alternativ oder zusätzlich können die Aufgaben beispielsweise eine Übergabe von Tabletts in einer bestimmten Orientierung an die Transportvorrichtung umfassen. Weiterhin können, alternativ oder zusätzlich, die Aufgaben eine Entnahme von Besteckteilen und eine Übergabe der Besteckteile in einer bestimmten Orientierung an einen Sammelbehälter, beispielsweise einen Besteckkorb, oder an die Transportvorrichtung der Transportspülmaschine umfassen. Wiederum alternativ oder zusätzlich können die Aufgaben beispielsweise eine Sammlung von Trinkgläsern oder Tassen in einem Gläserkorb umfassen und/oder eine Übergabe in einer bestimmten Orientierung an die Transportvorrichtung. Wiederum alternativ oder zusätzlich können sich die Kategorien auch beispielsweise auf bestimmte Spuren der Transportvorrichtung beziehen, so dass beispielsweise gezielt bestimmte Arten von Reinigungsgut an bestimmte Spuren übergeben werden können. Alternativ oder zusätzlich sind zahlreiche andere Kategorien von Reinigungsgutsituationen sowie entsprechend zu erledigende Aufgaben denkbar.

Für die Auswertung der Zustandsdaten und die Bewertung der jeweiligen Reinigungssituation des angelieferten Reinigungsguts kann, wie unten näher ausgeführt, das Steuermodul insbesondere mindestens eine künstliche Intelligenz aufweisen. Insbesondere kann mindestens ein selbstlernendes System eingesetzt werden, beispielsweise ein künstliches neuronales Netzwerk. Eine Kategorisierung von Situationen stellt eine typische Aufgabe für ein neuronales Netzwerk dar, beispielsweise indem das neuronale Netzwerk Ähnlichkeiten in den Zustandsdaten, insbesondere in Bilddaten der Zustandsdaten, erkennt und entsprechende Situationen kategorisieren. Auch andere Möglichkeiten sind jedoch denkbar, beispielsweise indem eine Mustererkennung und eine entsprechende Zuordnung an Reinigungssituationen erfolgt.

Die Erkennung, welche Handhabungsmodule aktuell an die Anmeldungseinheit angemeldet sind, kann beispielsweise durch eine Auswertung mindestens eines Datenspeichers derselben erfolgen, beispielsweise eines Registers. Die Anmeldungseinheit kann getrennt von der Steuerung ausgebildet sein, kann jedoch auch ganz oder teilweise in die Steuerung integriert sein. Die Erkennung, ob die jeweilige individuelle Handhabungsfunktion der Handhabungsmodule in der jeweiligen Reinigungsgutsituation einsetzbar sind, kann beispielsweise ebenfalls durch eine Kategorisierung erfolgen. Erkennt beispielsweise das Steuermodul das Vorliegen mindestens einer bestimmten Kategorie von Reinigungsgutsituation, so kann überprüft werden, ob mindestens ein Handhabungsmodul angemeldet ist, dessen jeweilige individuelle Handhabungsfunktion der mindestens einen Aufgabe entspricht, welche dieser Kategorie zugeordnet ist. Ist beispielsweise eine Kategorie, wie oben ausgeführt, die Entnahme von Störteilen oder Abfällen, so kann beispielsweise überprüft werden, ob mindestens ein Handhabungsmodul angemeldet ist, welches die individuelle Handhabungsfunktion aufweist, Störteile oder Abfälle abzusondern. Ist beispielsweise, alternativ oder zusätzlich, eine Kategorie, wie oben ausgeführt, die Absonderung von Besteck, so kann überprüft werden, ob mindestens ein Handhabungsmodul angemeldet ist, welches als individuelle Handhabungsfunktion die Absonderung von Besteck, insbesondere magnetischem Besteck, aufweist. Allgemein kann, wie oben ausgeführt, die Erkennung, welche Handhabungsmodule an die Anmeldungseinheit angemeldet sind und ob die jeweilige individuelle Handhabungsfunktion der Handhabungsmodule in der jeweiligen Reinigungsgutsituation einsetzbar ist, durch einen entsprechenden Vergleich von Aufgaben und vorhandenen Funktionalitäten erfolgen. Auch hier kann wiederum eine künstliche Intelligenz eingesetzt werden, oder es kann ein herkömmlicher Algorithmus verwendet werden.

Entsprechend dieser Erkennung ist die Steuereinheit eingerichtet, um die Zuführeinheit derart anzusteuern, dass den Handhabungsmodulen entsprechend der Einsetzbarkeit der jeweiligen Handhabungsmodule Reinigungsgut zugeführt wird. Die mindestens eine Zuführeinheit kann dabei ganz oder teilweise getrennt von den Handhabungsmodulen ausgestaltet sein, kann jedoch auch ganz oder teilweise in die Handhabungsmodule integriert sein. So kann beispielsweise mindestens eines der Handhabungsmodule mindestens eine eigene Zuführeinheit aufweisen, mittels derer das jeweilige Reinigungsgut zu dem jeweiligen Handhabungsmodul geführt wird und/oder mittels derer das jeweilige Handhabungsmodul an das jeweilige Reinigungsgut angenähert wird.

Die Ansteuerung der Zuführeinheit mittels des Steuermoduls kann beispielsweise ganz oder teilweise dadurch erfolgen, dass Befehle und/oder Steuersignale von dem Steuermodul direkt oder indirekt an das jeweilige Handhabungsmodul übermittelt werden und/oder an mindestens eine Steuereinheit, welche das jeweilige Handhabungsmodul ansteuert, beispielsweise eine Stromquelle und/oder eine Spannungsquelle. Zur Übergabe der Befehle und/oder Steuersignale kann beispielsweise mindestens eine Schnittstelle vorgesehen sein, beispielsweise eine drahtgebundene und/oder eine drahtlose Schnittstelle. Alternativ oder zusätzlich kann mindestens ein BUS-System vorgesehen sein.

Durch die entsprechende Ansteuerung der Zuführeinheit wird, entsprechend der erkannten Reinigungsgutsituation eine Zufuhr von Reinigungsgut zu den Handhabungsmodulen, also eine Annäherung zwischen Reinigungsgut und dem jeweiligen Handhabungsmodul, selektiv möglich und/oder bewirkt. Durch diese selektive Annäherung kann das Steuermodul bewirken, dass nur in dem Fall, wenn erkannt wird, dass ein Handhabungsmodul in der konkreten Reinigungsgutsituation einsetzbar ist, eine Annäherung zwischen dem jeweiligen Reinigungsgut und dem Handhabungsmodul erfolgt. Beispielsweise kann ein entsprechender Schieber und/oder eine andere Art von Aktor angesteuert werden, um das Reinigungsgut entsprechend zu dem geeigneten Handhabungsmodul zu führen oder umgekehrt.

Wie oben ausgeführt, können die individuellen Handhabungsfunktionen sehr unterschiedlich ausgestaltet sein, je nach Einsatzzweck. Insbesondere kann die mindestens eine individuelle Handhabungsfunktion des Handhabungsmoduls ausgewählt sein aus der Gruppe bestehend aus:
- einem Entfernen von Störteilen von einem Tablett;
- einem Entfernen von Speiseresten und Servietten von einem Tablett;
- einem Abräumen von Trinkgläsern von einem Tablett;
- einem Abräumen von Besteckteilen von einem Tablett;
- einem Abräumen von sonstigen Geschirrteilen von einem Tablett;
- einem Bereitstellen von angelieferten Tabletts an die Transportvorrichtung der Transportspülmaschine;
- einem Wenden eines abgenommenen Geschirrteils und Übergabe an die Transportvorrichtung der Transportspülmaschine;
- einem Weitertransport eines abgenommenen Geschirrteils und Übergabe an die Transportvorrichtung der Transportspülmaschine.

Auch andere individuelle Handhabungsfunktionen sind alternativ oder zusätzlich möglich.

Wie weiterhin oben ausgeführt, können die Zustandsdaten insbesondere Bilddaten des angelieferten Reinigungsguts umfassen. So kann das Erkennungsmodul beispielsweise mindestens eine Kamera umfassen, welche kontinuierlich oder diskontinuierlich an einer oder mehreren Stellen Bilder des angelieferten Reinigungsguts aufnimmt. Dementsprechend kann das Erkennungsmodul beispielweise mindestens eine Bilderfassung aufweisen. Alternativ oder zusätzlich kann die Bilderfassung jedoch, wie oben ausgeführt, auch beispielsweise in dem Steuermodul angeordnet sein. Wiederum alternativ oder zusätzlich zu Bilddaten können auch andere Daten von dem Erkennungsmodul erfasst werden.

Der Prozessor des Steuermoduls kann insbesondere, wie oben ausgeführt, mindestens eine Bildauswertungssoftware aufweisen. Dementsprechend kann der Prozessor eingerichtet sein, um die Reinigungsgutsituation mittels der Bildauswertungssoftware zu erkennen und zu bewerten. Wie ebenfalls bereits ausgeführt, kann dabei auch mindestens eine künstliche Intelligenz eingesetzt werden. Insbesondere kann die künstliche Intelligenz auf verschiedene Reinigungsgutsituationen trainiert werden, beispielsweise um die oben beschriebenen Kategorien und/oder andere Kategorien zu erkennen. Dementsprechend kann insbesondere der Prozessor mindestens eine künstliche Intelligenz, insbesondere mindestens ein künstliches neuronales Netzwerk, aufweisen, um die Reinigungsgutsituation zu bewerten.

Das Steuermodul kann insbesondere eingerichtet sein, um zu erkennen, wenn die jeweilige Reinigungsgutsituation mindestens eine Handhabung erfordert, für welche kein Handhabungsmodul mit einer geeigneten individuellen Handhabungsfunktion an die Anmeldungseinheit angemeldet ist. So können beispielsweise in der gegenwärtigen Reinigungssituation ein oder mehrere Handhabungsschritte erforderlich sein, für welche derzeit kein Handhabungsmodul an die Anmeldungseinheit angemeldet ist. Werden beispielsweise Störteile erkannt, für welche keine Handhabung vorgesehen ist, so kann dies ein derartiger Fall sein, beispielsweise bei Erkennung eines Geldbeutels, Schlüssels oder von Geldscheinen auf dem Tablett. Dementsprechend kann das Steuermodul insbesondere eingerichtet sein, um, wenn ein oder mehrere Handhabungsschritte erforderlich sind, für die kein Handhabungsmodul angemeldet ist, dieses Reinigungsgut dem menschlichen Bedienpersonal zu melden, beispielsweise durch einen optischen oder akustischen Warnton, und/oder dieses Reinigungsgut einem Arbeitsplatz für menschliches Bedienpersonal zuzuführen, damit das menschliche Bedienpersonal die entsprechende Handhabung vornehmen kann.

Die mindestens eine individuelle Handhabungsfunktion der Handhabungsmodule kann insbesondere eine Bereitstellung mindestens einer ausgewählten Art von Reinigungsgut an mindestens eine zugeordnete Spur der Transportvorrichtung der Transportspülmaschine umfassen. Wie oben ausgeführt, kann die Transportspülmaschine beispielsweise derart eingerichtet sein, dass die Transportvorrichtung virtuell oder real in Spuren eingeteilt ist, welche sich jeweils parallel zu einer Transportrichtung der Transportvorrichtung erstrecken. Diese Spuren können real dadurch vorgesehen sein, dass beispielsweise auf einem Band der Transportvorrichtung bestimmte Unterteilungen oder unterschiedliche Gestaltungen vorgenommen werden, beispielsweise indem Transportfinger in den Spuren unterschiedlich ausgestaltet und/oder angeordnet sind. So können beispielsweise Spuren für Besteck, Gläser, Teller und Tabletts vorgesehen sein. Auch andere Ausgestaltungen sind möglich. Auch eine Beaufschlagungsvorrichtung kann sich entsprechend in den Spuren unterscheiden. So können beispielsweise unterschiedliche Arten und/oder Orientierungen von Düsen vorgesehen sein, um unterschiedliche Arten von Reinigungsgut unterschiedlich zu beaufschlagen, beispielsweise aus unterschiedlichen Richtungen, mit unterschiedlichem Druck oder auch mit unterschiedlichen Reinigungsfluiden. Mindestens eine der individuellen Funktionen der mindestens zwei Handhabungsmodule kann insbesondere darin bestehen, dass Arten von Reinigungsgut erkannt werden, beispielsweise durch das Erkennungsmodul, und dann, insbesondere durch die Handhabungsmodule, entsprechend den zugehörigen Spuren zugeführt werden, beispielsweise in einer vorgeschriebenen Orientierung.

Alternativ oder zusätzlich kann mindestens eine der individuellen Handhabungsfunktionen der mindestens zwei Handhabungsmodule eine räumliche Orientierung oder Umorientierung mindestens einer ausgewählten Art von Reinigungsgut umfassen, insbesondere ein Wenden des Reinigungsguts oder zumindest einer Art von Reinigungsgut. So kann beispielsweise mindestens ein Handhabungsmodul vorgesehen sein, welches Teller wendet und/oder in mindestens einer vorgeschriebenen Orientierung der Transportvorrichtung zuführt.

Mindestens eines der Handhabungsmodule kann auch ganz oder teilweise Zuführfunktionen aufweisen. So kann die Funktionalität der Zuführeinheit auch ganz oder teilweise von mindestens einem der Handhabungsmodule übernommen werden. Beispielsweise kann mindestens eines der Handhabungsmodule ganz oder teilweise als Roboter ausgeführt sein oder einen Roboter aufweisen. Beispielsweise kann es sich dabei um einen Roboter handeln, der Gläser und/oder andere Geschirrteile handhabt. Diese können beispielsweise, optional ohne dass mindestens eine weitere Zuführeinheit für dieses Handhabungsmodul erforderlich wäre, direkt beispielsweise von der Transportvorrichtung, beispielsweise dem Transportband, abgenommen werden. Alternativ kann jedoch in dem modularen System mindestens eine getrennt von den Handhabungsmodulen ausgebildete Zuführeinheit vorgesehen sein, die mindestens einem der Handhabungsmodule selektiv Reinigungsgut zuführt. Es können für die Handhabungsmodule getrennte Zuführeinheiten vorgesehen sein, wobei beispielsweise mindestens eine erste Zuführeinheit mindestens einem ersten Handhabungsmodul selektiv Reinigungsgut zuführt und mindestens eine zweite Zuführeinheit mindestens einem zweiten Handhabungsmodul Reinigungsgut selektiv zuführt. Alternativ oder zusätzlich kann jedoch auch mindestens eine Zuführeinheit vorgesehen sein, welche mindestens zwei Handhabungsmodulen selektiv Reinigungsgut zuführt.

Das modulare System kann insbesondere mindestens eine Schnittstelle umfassen. Die austauschbaren Handhabungsmodule können insbesondere reversibel an die Schnittstelle andockbar sein. Diese Schnittstelle kann beispielsweise mindestens eine mechanische Haltefunktion gewährleisten. Weiterhin kann diese Schnittstelle auch mindestens eine Schnittstelle für den unidirektionalen oder bidirektionalen Austausch von Daten und/oder Steuerbefehlen zwischen den Handhabungsmodulen und dem Steuermodul oder umgekehrt aufweisen, sowie weiterhin optional für den unidirektional oder bidirektionalen Austausch von Daten und/oder Steuerbefehlen zwischen dem Steuermodul und dem Erkennungsmodul oder umgekehrt. Wiederum alternativ oder zusätzlich kann auch mindestens eine Schnittstelle zur Versorgung des mindestens einen Handhabungsmoduls mit Energie vorgesehen sein

Wie oben ausgeführt, kann das modulare System insbesondere eingerichtet sein, um Reinigungsgut zu handhaben, welches Tabletts umfasst. Das Reinigungsgut kann somit insbesondere Tabletts sowie auf dem Tablett aufgenommene Geschirrteile umfassen. So kann beispielsweise mindestens ein Transportsystem zum Anliefern von verschmutztem Reinigungsgut vorgesehen sein, welches als Reinigungsgut Tabletts sowie zusätzliches, auf den Tabletts angeordnetes Reinigungsgut umfasst. So können beispielsweise jeweils ein Tablett oder ein Stapel von Tabletts sowie darauf angeordnetes weiteres Reinigungsgut sowie gegebenenfalls Verschmutzungen und Störteile als eine Einheit von Reinigungsgut angesehen werden, welche mittels des modularen Systems vereinzelt und der Transportvorrichtung der Transportspülmaschine zugeführt werden kann.

Die Mehrzahl von austauschbaren Handhabungsmodulen kann insbesondere mindestens ein Handhabungsmodul umfassen, welches eingerichtet ist, um eine individuelle Handhabungsfunktion in Form eines Entfernens von Störteilen von einem Tablett auszuführen.

Alternativ oder zusätzlich kann die Mehrzahl von austauschbaren Handhabungsmodulen mindestens ein Handhabungsmodul umfassen, welches eingerichtet ist, um eine individuelle Handhabungsfunktion in Form eines Entfernens von Speiseresten und Servietten von einem Tablett auszuführen. Die individuelle Handhabungsfunktion kann insbesondere weiterhin mindestens eine Entsorgung der Speisereste und Servietten in mindestens eine Entsorgungsvorrichtung umfassen, beispielsweise eine Einrichtung, um die Speisereste und/oder Servietten zu zerkleinern, zu homogenisieren und zwischenzuspeichern und/oder eine Übergabeeinrichtung zur Abgabe in ein Leitungssystem für Speisereste, in einen Müllcontainer und/oder einen Entsorgungsschacht.

Wiederum alternativ oder zusätzlich kann die Mehrzahl von austauschbaren Handhabungsmodulen mindestens ein Handhabungsmodul umfassen, welches eingerichtet ist, um eine individuelle Handhabungsfunktion in Form eines Abräumens von Trinkgläsern von einem Tablett auszuführen. Die individuelle Handhabungsfunktion kann insbesondere weiterhin mindestens eine Bereitstellung der Trinkgläser an die Transportvorrichtung der Transportspülmaschine umfassen, wobei diese Bereitstellung insbesondere ausgewählt sein kann aus der Gruppe bestehend aus: einem Einräumen der Trinkgläser in Gläser-Spülkörbe; einem Aufsetzen der Trinkgläser auf mindestens eine Gläserspur der Transportvorrichtung der Transportspülmaschine. Die individuelle Handhabungsfunktion kann insbesondere weiterhin ein Entleeren der Trinkgläser umfassen, beispielsweise in mindestens einen Entsorgungsbehälter und/oder mindestens einen Entsorgungsschacht, und/oder eine Entleerung in mindestens einen Tank der Transportspülmaschine, beispielsweise einen Tank mit niedrigstem Reinheitsgrad in einem Kaskadensystem von Tanks.

Die Mehrzahl von austauschbaren Handhabungsmodulen kann, wiederum alternativ oder zusätzlich zu den bereits genannten Optionen und/oder anderen Optionen, mindestens ein Handhabungsmodul umfassen, welches eingerichtet ist, um eine individuelle Handhabungsfunktion in Form eines Abräumens von Besteckteilen von einem Tablett auszuführen. Die individuelle Handhabungsfunktion kann insbesondere weiterhin mindestens eine Bereitstellung der Besteckteile an die Transportvorrichtung der Transportspülmaschine umfassen, ausgewählt aus der Gruppe bestehend aus: einem Einräumen der Besteckteile in Besteckteil-Spülkörbe; einem Aufsetzen der Besteckteile auf mindestens eine Besteckspur der Transportvorrichtung der Transportspülmaschine. Wie oben ausgeführt, kann dabei als Manipulator beispielsweise mindestens ein Magnet verwendet werden, beispielsweise mindestens ein Elektromagnet und/oder mindestens ein Dauermagnet.

Wiederum alternativ oder zusätzlich zu den zuvor genannten Optionen oder auch anderen Optionen kann die Mehrzahl von austauschbaren Handhabungsmodulen mindestens ein Handhabungsmodul umfassen, welches eingerichtet ist, um eine individuelle Handhabungsfunktion in Form eines Abräumens mindestens einer Art von Geschirrteilen, ausgenommen Besteck und Trinkgläser, von einem Tablett umfassen. So können beispielsweise Geschirrteile ausgewählt aus der Gruppe bestehend aus Tellern, Tassen, Essensschalen, Schüsseln oder andere Arten von Geschirrteilen, bei denen es sich nicht um Besteck oder Trinkgläser handelt, abgeräumt werden und vorzugsweise direkt oder indirekt der Transportvorrichtung zugeführt werden. Insbesondere kann die individuelle Handhabungsfunktion weiterhin mindestens eine Bereitstellung der Geschirrteile an die Transportvorrichtung der Transportspülmaschine umfassen, ausgewählt aus der Gruppe bestehend aus: einem Einräumen der Geschirrteile in Geschirr-Spülkörbe; einem Aufsetzen der Geschirrteile auf mindestens eine Geschirrspur der Transportvorrichtung der Transportspülmaschine.

Wie oben ausgeführt, kann die Zuführeinheit zur selektiven Zuführung des angelieferten Reinigungsguts an die Handhabungsmodule allgemein eingerichtet sein, um die Handhabungsmodule an das Reinigungsgut anzunähern und/oder umgekehrt. Insbesondere kann die Zuführeinheit mindestens eine Vorrichtung umfassen, ausgewählt aus der Gruppe bestehend aus: einem Schieber zum selektiven Schieben von Bestandteilen des Reinigungsguts zu den jeweiligen Handhabungsmodulen; einem Greifer; einer Bürste; einem Magneten; einer Rutsche; einer Weiche; einer Abstreifleiste.

In einem weiteren Aspekt der vorliegenden Erfindung wird ein Reinigungssystem zur Reinigung von Reinigungsgut vorgeschlagen. Der Begriff "Reinigungssystem", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf ein System im Sinne der obigen Definition beziehen, welches zur Reinigung von Reinigungsgut dient. Entsprechend ist der Begriff "Reinigen", wie er hier verwendet wird, ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf einen Vorgang beziehen, bei welchem Reinigungsgut von anhaftenden makroskopischen oder auch mikroskopischen Verunreinigungen befreit wird oder derartige Verunreinigungen zumindest teilweise beseitigt werden. Zusätzlich kann optional eine Desinfektionswirkung ausgeübt werden.

Das Reinigungssystem umfasst:
a. mindestens ein modulares System gemäß der vorliegenden Erfindung, beispielsweise gemäß einer oder mehreren der oben beschriebenen Ausgestaltungen und/oder gemäß einer oder mehreren der nachfolgend noch näher beschriebenen Ausgestaltungen;
b. mindestens eine Transportspülmaschine, wobei die Transportspülmaschine mindestens eine Reinigungskammer und mindestens eine Transportvorrichtung zum Transport von Reinigungsgut von einem Einlauf der Transportspülmaschine durch die Reinigungskammer hindurch zu einem Auslauf der Transportspülmaschine aufweist, wobei die Transportspülmaschine eingerichtet ist, um das Reinigungsgut in der Reinigungskammer mit mindestens einem Reinigungsfluid zu beaufschlagen; und
c. mindestens ein Transportsystem zum Anliefern von verschmutztem Reinigungsgut.

Der Begriff "Reinigungskammer", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine vollständig oder teilweise geschlossene Kammer beziehen, innerhalb derer der Reinigungsvorgang vollständig oder teilweise durchgeführt werden kann. Die Reinigungskammer kann insbesondere mindestens ein Gehäuse aufweisen, welches die Reinigungskammer ganz oder teilweise umschließt. Dabei kann eine einzige Reinigungskammer vorgesehen sein, oder es können grundsätzlich auch mehrere Reinigungskammern, beispielsweise sequentiell, vorgesehen sein. Die Reinigungskammer kann beispielsweise mindestens eine Öffnung zum Beladen der Reinigungskammer mit dem Reinigungsgut aufweisen, welche auch als Einlauf bezeichnet werden kann. Beispielsweise kann dies eine Öffnung mit einer an eine Frontseite der Reinigungskammer und/oder eine Oberseite der Reinigungskammer angeordneten Klappe sein. Alternativ sind auch Hauben zum Abschluss der Reinigungskammer möglich, beispielsweise im Rahmen von sogenannten Hauben-Geschirrspülmaschinen. Wiederum alternativ kann die Reinigungskammer auch beispielsweise ganz oder teilweise als Tunnel ausgestaltet sein, beispielsweise im Rahmen sogenannter Durchlaufgeschirrspülmaschinen oder Transportspülmaschinen, beispielsweise als Tunnel mit einer Einlauföffnung und einer Auslauföffnung, auch als Auslauf bezeichnet. Auch andere Ausgestaltungen sind grundsätzlich möglich. Dementsprechend können sich die Begriffe "Einlauf" und "Auslauf" auf Bereiche der Transportspülmaschine und/oder der Transportvorrichtung der Transportspülmaschine beziehen, in denen das Reinigungsgut in die Reinigungskammer eintritt bzw. aus der Reinigungskammer austritt. In diesen Bereichen kann beispielsweise die Transportvorrichtung über die Reinigungskammer hinausragen und frei zugänglich sein.

Die Transportspülmaschine ist eingerichtet, um das Reinigungsgut in der Reinigungskammer mit mindestens einem Reinigungsfluid zu beaufschlagen. Zu diesem Zweck kann die Transportspülmaschine insbesondere mindestens eine Beaufschlagungsvorrichtung aufweisen, insbesondere innerhalb der Reinigungskammer. Der Begriff "Beaufschlagungsvorrichtung", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine grundsätzlich beliebige Vorrichtung beziehen, mittels derer das Reinigungsgut innerhalb der Reinigungskammer mit der Reinigungsflüssigkeit beaufschlagt werden kann. Die Beaufschlagungsvorrichtung kann insbesondere mindestens ein Düsensystem umfassen. Weiterhin kann die Beaufschlagungsvorrichtung mindestens eine Pumpe umfassen, sowie mindestens ein Leitungssystem, zur Bereitstellung von Reinigungsflüssigkeit an das Düsensystem. Dabei können beispielsweise ein Düsensystem und ein Leitungssystem zur Beaufschlagung mit Reinigungsflüssigkeit aus einem Tank vorgesehen sein, sowie mindestens eine entsprechende Pumpe. Alternativ oder zusätzlich kann auch beispielsweise mindestens ein Düsensystem direkt aus einer Zuleitung beaufschlagt werden, ohne dass hierfür eine Pumpe erforderlich wäre. In der Reinigungsvorrichtung können eine oder mehrere Reinigungszonen vorgesehen sein, welche beispielsweise von dem Reinigungsgut sequenziell durchlaufen werden. So kann beispielsweise eine einzige Reinigungszone vorgesehen sein, wobei die Reinigungsvorrichtung eingerichtet ist, um mittels der Beaufschlagungsvorrichtung ein Reinigungsprogramm durchzuführen, bei welchem das Reinigungsgut stationär in der Reinigungskammer aufgenommen ist und nacheinander in einem oder mehreren Reinigungsschritten des Reinigungsprogramms auf unterschiedliche Weise mit Reinigungsflüssigkeit beaufschlagt wird. Alternativ kann das Reinigungsgut auch nacheinander durch mehrere Reinigungszonen transportiert werden, in welchen eine unterschiedliche Art der Beaufschlagung mit Reinigungsflüssigkeit erfolgt, beispielsweise eine oder mehrere Reinigungszonen ausgewählt aus der Gruppe bestehend aus: einer Vorabräumzone; einer Waschzone; einer Nachspül- oder Klarspülzone, wobei selbige nochmals unterteilt sein kann in eine Pumpenklarspülzone und eine nachgelagerte Frischwasserklarspülzone. Weiterhin kann mindestens ein Trocknungsschritt vorgesehen sein, welcher beispielsweise in der einen Kammer bei stationärer Aufnahme des Reinigungsguts der Beaufschlagung mit der Reinigungsflüssigkeit nachgelagert sein kann oder welcher beispielsweise bei der Transportspülmaschine in einer den Flüssigkeits-Reinigungszonen nachgelagerten Trocknungszone erfolgen kann.

Der Begriff "Reinigungsflüssigkeit", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Flüssigkeit beziehen, welche, bei Auftreffen auf das Reinigungsgut, eine Reinigungswirkung entfalten kann. Insbesondere kann die Reinigungsflüssigkeit eine wässrige Flüssigkeit umfassen, beispielsweise Wasser und/oder Wasser mit einem oder mehreren Zusatzstoffen, beispielsweise mit einem oder mehreren Reinigerkonzentraten und/oder Klarspülern und/oder Desinfektionsmitteln. Die Reinigungsvorrichtung kann eingerichtet sein, um eine einzelne Reinigungsflüssigkeit zu verwenden oder auch um eine Kombination mehrerer Reinigungsflüssigkeiten einzusetzen. Sind mehrere Reinigungsflüssigkeiten vorgesehen, so kann die Beaufschlagung des Reinigungsguts mit den unterschiedlichen Reinigungsflüssigkeiten gleichzeitig oder auch sequentiell erfolgen. So kann das Reinigungsgut beispielsweise stationär innerhalb der Reinigungskammer verbleiben und nacheinander mit den verschiedenen Reinigungsflüssigkeiten und/oder Reinigungsfluiden beaufschlagt werden. Alternativ kann das Reinigungsgut, wie oben ausgeführt, auch sequenziell durch mehrere Reinigungszonen transportiert werden, in denen beispielsweise eine Beaufschlagung mit unterschiedlichen Arten von Reinigungsflüssigkeit und/oder mit Reinigungsflüssigkeiten unterschiedlicher Reinheitsgrade erfolgt. Unterschiedliche Reinheitsgrade können beispielsweise durch einen Kaskadenüberlauf zwischen verschiedenen Tanks der Reinigungsvorrichtung erzeugt werden, wobei vorzugsweise ein Reinheitsgrad in Transportrichtung zunimmt.

Der Begriff "Transportsystem", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf ein grundsätzlich beliebiges System beziehen, welches eingerichtet ist, um verschmutztes Reinigungsgut anzuliefern. Dabei kann es sich um ein kontinuierliches oder auch ein diskontinuierliches System handeln. Insbesondere kann es sich um ein automatisches System handeln, bei welchem automatisch Reinigungsgut angeliefert wird. Insbesondere kann das Transportsystem mindestens ein Element aufweisen, ausgewählt aus der Gruppe bestehend aus: einem Transportband; Transportrollen, insbesondere angetriebenen Transportrollen; einer Gliederkette.

In einem weiteren Aspekt wird ein Verfahren zur Reinigung von Reinigungsgut vorgeschlagen. Das Verfahren umfasst die nachfolgend näher genannten Schritte. Diese Schritte können in der genannten Reihenfolge durchgeführt werden. Auch eine andere Reihenfolge ist jedoch grundsätzlich möglich. Weiterhin können zwei oder mehr der genannten Verfahrensschritte zeitlich überlappend oder gleichzeitig durchgeführt werden. Weiterhin können einer oder mehrere der genannten Verfahrensschritte einfach oder auch wiederholt durchgeführt werden. Das Verfahren kann über die genannten Schritte hinaus weitere Verfahrensschritte umfassen, welche nicht genannt sind.

Das Verfahren umfasst die folgenden Schritte:
i. Bereitstellen mindestens eines erfindungsgemäßen Reinigungssystems, beispielsweise gemäß einer oder mehreren der oben beschriebenen Ausgestaltungen und/oder gemäß einer oder mehreren der nachfolgend noch näher beschriebenen Ausgestaltungen;
ii. Anliefern von Reinigungsgut mittels des Transportsystems;
iii. Erfassung von Zustandsdaten des angelieferten Reinigungsguts mittels des Erkennungsmoduls;
iv. Auswertung der Zustandsdaten und Bewertung der jeweiligen Reinigungsgutsituation des angelieferten Reinigungsguts mittels des Steuermoduls;
v. Erkennen der an die Anmeldungseinheit angemeldeten Handhabungsmodule und der jeweiligen individuellen Handhabungsfunktion der Handhabungsmodule und Bewerten der Einsetzbarkeit in der jeweiligen Reinigungsgutsituation; und
vi. Ansteuerung der Zuführeinheit durch die Steuereinheit derart, dass den Handhabungsmodulen entsprechend der Einsetzbarkeit Reinigungsgut zugeführt wird.

Für mögliche Einzelheiten, Definitionen und Optionen bezüglich des vorgeschlagenen Verfahrens kann auf die obige Beschreibung des modularen Systems und des Reinigungssystems verwiesen werden.

Das vorgeschlagene modulare System, das vorgeschlagene Reinigungssystem und das vorgeschlagene Verfahren weisen gegenüber bekannten Vorrichtungen und Verfahren der genannten Art zahlreiche Vorteile auf. Insbesondere kann durch die Modularität eine hohe Flexibilität gewährleistet werden. So kann das System schnell an entsprechende Änderungen der Anforderungen angepasst werden. Somit lässt sich eine grundlegende Überdimensionierung vermeiden, ohne ein erhöhtes Risiko einer späteren Neuinvestition in eine größere Anlage, und gleichzeitig lässt sich der Personalaufwand effizient reduzieren. Das modulare System reagiert zudem flexibel auf sich ändernde Reinigungsgutsituationen und erkennt jeweils die eigenen aktuellen Möglichkeiten des modularen Systems und deren Einsetzbarkeit auf die aktuelle Situation.

Insgesamt lässt sich somit Personal zur Bearbeitung der Gedecksätze vor einer Transportspülmaschine reduzieren. Es lässt sich insbesondere auch ein Nachteil herkömmlicher Systeme überwinden, welcher darin besteht, dass eine Situation zwischen Speiseraum und Einlauf der Spülmaschine in ihrer Gesamtheit erfasst werden müsste, was bei herkömmlichen Maschinen eine hohe Komplexität bewirken kann. Mittels des vorgeschlagenen modularen Systems lässt sich eine Analyse der vorkommenden Bearbeitungsschritte vornehmen und daraus folgend eine Zerlegung in möglichst kleine und damit wenig komplexe Teilaufgaben. Durch diese Vorgehensweise kann sich einerseits ein ganzheitlicher Blick auf das System der Verarbeitung der gebrauchten Gedecksätze ergeben. Andererseits ermöglicht die Zerlegung der Bearbeitung in möglichst einfache Teilaufgaben in der Regel eine gute Skalierbarkeit der Art und der Anzahl von Bearbeitungsstellen und Bearbeitungswerkzeugen die in der realen Aufgabe eingesetzt werden müssen.

Zudem ist es mit der vorgeschlagenen Erfindung und insbesondere der Aufteilung in Teilaufgaben gemäß der Fähigkeiten der vorhandenen Handhabungsmodule möglich, potenzielle Engpässe und Störgrößen bei der Verarbeitung des Reinigungsguts zu erkennen. Wird nach wie vor zusätzlich Bedienpersonal eingesetzt, so lässt sich die von dem Bedienpersonal manuell zu verarbeitende Stückzahl erhöhen, indem dem Bedienpersonal beispielsweise Teilaufgaben abgenommen werden können. Zur Bearbeitung der wenig komplexen Teilaufgaben können Handhabungsmodule vorgesehen sein. Weiterhin lässt sich mit dem modularen System beispielsweise erkennen, ob und welche Teilaufgaben nicht erledigt werden können oder ob und welche Teilaufgaben sich nicht weiter zerlegen lassen, so dass diese nicht mit Handhabungsmodulen abgearbeitet werden können.

Je nach den jeweiligen Anforderungen kann nun individuell ein Sortiment von Bearbeitungsstellen und Bearbeitungswerkzeugen in Form der passenden Handhabungsmodule zusammengestellt werden. Dieses modulare System kann beispielsweise am Einlauf der Transportspülmaschine angeordnet werden. So können beispielsweise, je nach Anforderungen, Handhabungsmodule eingesetzt werden, welche einzelne oder mehrere Automatikbausteine umfassen. Alternativ oder zusätzlich können ein oder mehrere Handhabungsmodule eingesetzt werden, welche Roboter umfassen, insbesondere dort, wo die Teilaufgaben für den einfachen Automatikbaustein zu komplex sind und dennoch so einfach, dass diese vom Roboter mit hoher Betriebssicherheit und auch ausreichender Geschwindigkeit erledigt werden können. Auch andere Möglichkeiten sind denkbar.

Weiterhin kann, zusätzlich zu dem modularen System, mindestens ein Handarbeitsplatz für Bedienpersonal an der Transportspülmaschine vorgesehen sein. Dies kann insbesondere dort erfolgen, wo mindestens eine der zu erledigenden Teilaufgaben zu komplex ist, um mit Handhabungsmodulen bearbeitet zu werden. So kann dies beispielsweise dann der Fall sein, wenn einfache Automatikbausteine nicht eingesetzt werden können, weil die Teilaufgabe zu komplex ist, und wenn andererseits keine Roboter eingesetzt werden können oder sollen, beispielsweise aufgrund von Bearbeitungszeit, Kapazität, Betriebssicherheit oder Bauraum.

Durch die Modularität und die Aufteilung der zu erledigenden Arbeiten in Teilaufgaben, entsprechend der individuellen Handhabungsfunktion der vorhandenen Handhabungsmodule, kann also eine Untergliederung erfolgen, insbesondere des gesamten Bearbeitungsbereichs zwischen Speiseraum und Transportspülmaschine. Diese Untergliederung kann individuell und gleichzeitig auch variabel eingerichtet und betrieben werden, aufgrund der Modularität des vorgeschlagenen Systems.

Weiterhin ist es mit dem modularen System auch möglich, die Konfiguration des modularen Systems durch den Betreiber selbst an die jeweiligen Erfordernisse anzupassen. So ist es beispielsweise denkbar, dass die Konfiguration und Zusammenstellung des modularen Systems im Laufe eines Arbeitstages verändert wird, beispielsweise indem Handhabungsmodule ausgetauscht werden. So ist es insbesondere möglich, die Zusammenstellung in Anzahl, Art und Anordnung der Bearbeitungsstellen über den Tagesablauf je nach Anforderung, insbesondere je nach Art und/oder Umfang des Reinigungsguts, beispielsweise des Gedecksatzes, zu verändern. So kann insbesondere eine Anpassung dahingehend erfolgen, dass üblicherweise ein Gedecksatz eines Frühstücks oder Abendessens sich deutlich von einem entsprechenden Gedecksatz zur Mittagszeit unterscheidet, beispielsweise hinsichtlich Inhalt, Zusammenstellung und Umfang.

Das modulare System kann auch einzelne oder mehrere Komponenten, beispielsweise als Handhabungsmodule, umfassen, welche bereits für ähnliche Zwecke bekannt sind, beispielsweise aus dem oben genannten Stand der Technik. So können beispielsweise Schieber oder Wischer als Handhabungsmodule eingesetzt werden. Alternativ oder zusätzlich können auch ein oder mehrere Handhabungsmodule eingesetzt werden, welche Besteckabhebemagnete umfassen, je nach Bedarf.

Wie oben ausgeführt, kann das Erkennungsmodul beispielsweise mindestens eine Einrichtung zur Bilderfassung aufweisen. Das Erkennungsmodul selbst und/oder das Steuermodul können auch mindestens eine Bildauswertung der Bildverarbeitung umfassen. Beispielsweise kann die Bilderfassung an dem Transportsystem zum Anliefern von verschmutztem Reinigungsgut angeordnet sein, welches Bestandteil des vorgeschlagenen Reinigungssystems sein kann. So kann beispielsweise die Bilderfassung an einem Zuführband vom Speiseraum her angeordnet sein. Die Bilderfassung und die Bildverarbeitung kann beispielsweise auch störende Teile auf Tabletts erkennen und dann eine entsprechende Warnung ausgeben und/oder das jeweilige Reinigungsgut, beispielsweise das Tablett mit dem Störteil, einem speziellen Handhabungsmodul zu führen, welches entweder das Störteil selbst oder das gesamte Reinigungsgut mit dem Störteil ausschleust, beispielsweise ein Tablett mit dem Störteil.

Die austauschbaren Handhabungsmodule können als universelle Bausteine ausgestaltet sein, insbesondere indem diese eine universelle Schnittstelle aufweisen, welche beispielsweise bei allen austauschbaren Handhabungsmodulen analog ausgebildet sein kann. Somit können die austauschbaren Handhabungsmodule als universelle Schnittstellenbausteine ausgestaltet sein.

Das modulare System und insbesondere die Zuführeinheit können derart eingerichtet sein, dass das entsprechende Reinigungsgut den jeweiligen Handhabungsmodulen beispielsweise in einer definierten Lage zugeführt wird, beispielsweise in der üblichen Gebrauchslage. Wie oben ausgeführt, kann das jeweilige Handhabungsmodul dann seine mindestens eine individuelle Handhabungsfunktion zur Handhabung des Reinigungsguts, insbesondere des Geschirrteils, unter Verwendung mindestens eines Aktors durchführen. Beispielsweise kann diese individuelle Handhabungsfunktion mindestens eine der oben genannten Funktionen umfassen, insbesondere mindestens eine Funktion ausgewählt aus der Gruppe bestehend aus: Wenden des Reinigungsguts; Entleeren und/oder Abräumen des Reinigungsguts, insbesondere Befreien von Speiseresten; Bereitstellen des Reinigungsguts zur Aufnahme durch die Transportvorrichtung, insbesondere das Transportband, der Transportspülmaschine. So kann insbesondere das Reinigungsgut, beispielsweise das jeweilige Geschirrteil, in korrekter Lage und/oder korrekter Position sowie optional mit entsprechender zeitlicher Steuerung und zur korrekten Zeit, von dem Handhabungsmodul ausgegeben werden und direkt oder indirekt an die Transportvorrichtung übergeben werden.

Diese individuellen Handhabungsfunktionen können weiterhin auch eine Behandlung der Speisereste oder anderer Verunreinigungen des Reinigungsguts umfassen. So können beispielsweise nachfolgende manuelle Schritte zur Entfernung von Verunreinigungen und Speiseresten zumindest teilweise entfallen. So kann beispielsweise mindestens eine individuelle Handhabungsfunktion mindestens eines Handhabungsmoduls in einer Entfernung von Verunreinigungen und/oder Speiseresten bestehen. So können beispielsweise Speisereste bei Bedarf oder kontinuierlich selbsttätig entsorgt werden, beispielsweise indem das jeweilige Handhabungsmodul diese direkt in einen Entsorgungsbehälter oder Entsorgungsschacht entsorgt und/oder indem das jeweilige Handhabungsmodul eine pumpfähige Masse der Speisereste erzeugt und gegebenenfalls zwischenspeichert bis zu einer Übergabe an ein angeschlossenes Entsorgungssystem. Eine einfache Lösung zur Aufnahme der Speisereste kann beispielsweise ein Entsorgungsbehälter wie insbesondere eine Abfalltonne sein. Auch komplexere Lösungen sind möglich, wie beispielsweise ein Anschluss des jeweiligen Handhabungsmoduls an eine zentrale Abfallbeseitigung oder ähnliches.

Die Handhabungsmodule können beispielsweise an unterschiedlichen Arten von Reinigungsgut angepasst sein. So können diese beispielsweise individuell an Teller, Tassen, Schalen, Tabletts oder Besteck angepasst sein. Hierdurch kann insbesondere auch der Arbeitsumfang des Bedienpersonals verkleinert werden, so dass das Bedienpersonal im gleichen Zeitraum eine größere Anzahl an Reinigungsgut, insbesondere Geschirrteilen, verarbeiten kann.

Das modulare System kann weiterhin eingerichtet sein, um mit der Transportspülmaschine unidirektional oder bidirektional zu kommunizieren. Insbesondere kann beispielsweise, wie oben ausgeführt, das Steuermodul mit der Transportspülmaschine kommunizieren und/oder sogar ganz oder teilweise in die Transportspülmaschine integriert sein, beispielsweise in eine zentrale Maschinensteuerung der Transportspülmaschine. Alternativ oder zusätzlich können auch die Handhabungsmodule beispielsweise mit der Transportspülmaschine kommunizieren.

Eine derartige Kommunikation zwischen dem modularen System und der Transportspülmaschine kann beispielsweise dazu genutzt werden, dass das modulare System Informationen über die Zustandsdaten des Reinigungsguts und/oder die Reinigungsgutsituation des angelieferten Reinigungsguts an die Transportspülmaschine übermittelt. So kann das modulare System beispielsweise dazu eingerichtet sein, Stückzahlen der verarbeiteten Geschirrmengen an die Transportspülmaschine, beispielsweise an eine Steuerung der Transportspülmaschine, zu übermitteln. So kann beispielsweise das modulare System, beispielsweise mindestens eines der Handhabungsmodule und/oder das Steuermodul, der Transportspülmaschine übermitteln, wenn kein Reinigungsgut angeliefert wird, weil beispielsweise Gedecksätze nicht vollständig bestückt sind. Die Transportspülmaschine kann entsprechend dieser Informationen ihre Betriebsparameter anpassen, beispielsweise zur Einsparung von Ressourcen, beispielsweise indem kurzfristig die Beaufschlagung mit Reinigungsfluid unterbrochen wird.

Die Handhabungsmodule können beispielsweise derart universell ausgestaltet sein, dass diese direkt oder indirekt an die Transportspülmaschine, beispielsweise an den Einlauf der Transportspülmaschine, angedockt oder anderweitig angeschlossen werden können. Insbesondere kann diese Schnittstelle auch eine mechanische Schnittstelle umfassen. Insbesondere können die Handhabungsmodule derart ausgestaltet sein, dass diese beispielsweise an jeder Stelle am Einlauf der Transportspülmaschine angedockt werden können. Das Andocken kann insbesondere Werkzeug-frei erfolgen. Weiterhin können die Handhabungsmodule derart ausgestaltet sein, dass diese, vorzugsweise ebenfalls Werkzeug-frei, von einer Stelle an eine andere Position versetzt werden können, einschließlich einer entsprechenden Versorgung mit Energie und/oder Steuersignalen.

Weiterhin können mehrere Handhabungsmodule, die beispielsweise für unterschiedliches Reinigungsgut, insbesondere für unterschiedliches Geschirr, ausgerüstet sein können, nebeneinander am Einlauf der Transportspülmaschine angeordnet sein. So kann insbesondere ein einzelnes Handhabungsmodul jeweils die Breite aufweisen, welche das jeweilige Stück Reinigungsgut, insbesondere Geschirrteile, auf der Transportvorrichtung, beispielsweise dem Transportband der Transportspülmaschine, benötigt, zumindest im Wesentlichen.

Dadurch wird die Kapazität der Transportspülmaschine optimiert oder zumindest nicht wesentlich verringert im Vergleich zur Situation ohne das modulare System.

Die Anzahl und die Anordnung der Handhabungsmodule kann insbesondere bestimmt werden durch die Menge der Stücke an Reinigungsgut pro Zeiteinheit, durch die Anforderungen der Transportspülmaschine, insbesondere deren Breite, Art und der Verteilung der oben beschriebenen Spuren der Transportvorrichtung, durch die Art des Reinigungsguts sowie gegebenenfalls durch die Verteilung der Menge des Reinigungsguts über unterschiedlichen Arten an Reinigungsgut. Auch Kombinationen der genannten Faktoren sind möglich.

Die Situation vor den Handhabungsmodulen und/oder die Beschickung der Handhabungsmodule können sehr individuell gestaltet werden und/oder können mit lediglich geringen Einschränkungen gestaltet werden. So sind insbesondere drei Varianten, einzeln oder in Kombination untereinander oder auch in Kombination mit anderen Varianten, denkbar.

In einer ersten Variante existiert beispielsweise für die Anlieferung des Reinigungsguts ein Zuführband, auf dem das Reinigungsgut in Form von Gedecken vom Speisesaal zur Spülküche transportiert wird. Das Zuführband ist beispielsweise quer vor dem Einlauf der Transportspülmaschine vorbeigeführt. Zwischen Zuführband und Einlauf der Transportspülmaschine sind beispielsweise mehrere unterschiedliche Handhabungsmodule angeordnet. Zusätzlich kann optional menschliches Bedienpersonal vorgesehen sein, welches beispielsweise einige Geschirrteile von Hand abnimmt. Besteck kann beispielsweise von einem Handhabungsmodul mit einem Magneten abgenommen werden, und das Tablett kann beispielsweise von einem einfachen Handhabungsmodul in Form eines Automatisierungsbausteins der Transportspülmaschine zugeführt werden.

In einer zweiten Variante existiert beispielsweise wiederum ein Zuführband, auf dem die Gedecke vom Speisesaal zur Spülküche transportiert werden. Das Zuführband ist beispielsweise quer vor dem Einlauf der Transportspülmaschine vorbeigeführt. Zwischen Zuführband und Einlauf der Transportspülmaschine sind beispielsweise wiederum mehrere unterschiedliche Handhabungsmodule angeordnet. Ein Handhabungsmodul mit einem Roboter kann beispielsweise das Trinkglas vom Tablett abnehmen, wohingegen menschliches Bedienpersonal beispielsweise die restlichen Geschirrteile von Hand abnehmen kann. Das Besteck und das Tablett werden von einem oder mehreren weiteren Handhabungsmodulen, beispielsweise einem oder mehreren einfachen Automatisierungsbausteinen, der Transportspülmaschine zugeführt.

In einer dritten Variante ist die Aufgabesituation am Speiseraum gegenüber den üblicherweise bestehenden Ausführungen derart verändert, dass schon der Gast die Bestandteile des Gedecksatzes einzeln aufgibt. Diese einzelnen Teile werden dann jeweils separat zu den Handhabungsmodulen transportiert und dort, wie bereits beschrieben weiter verarbeitet. Diese Variante ist insbesondere in kostensensiblen Einrichtungen vorstellbar.

Je nach Entwicklung der Gemeinschaftsverpflegung oder auch der Robotertechnik kann auch eine bereits bestehende Reinigungsanlage mit dem modularen System aufgerüstet, nachgerüstet oder in sonstiger Weise verändert werden. Dementsprechend kann die Anlage insgesamt den wechselnden oder sich verändernden Bedürfnissen des Betreibers angepasst werden.

Allgemein ergibt sich für den Betreiber somit eine hohe Flexibilität bei der Gestaltung und personellen Ausstattung der Spülküche. Auch für künftige Veränderungen bietet die vorgeschlagene Ausgestaltung eine erhöhte Flexibilität im Vergleich zu herkömmlichen Lösungen, insbesondere halbautomatischen oder vollautomatischen Anlagen.

Für den Hersteller des Reinigungssystems bietet die vorgeschlagene Lösung mit den verschiedenen austauschbaren Handhabungsmodulen die Möglichkeit, mehrere gleichartige Handhabungsmodule zu entwickeln und zu produzieren, anstelle immer wieder neuer individueller Sonderanlagen. Hierdurch kann insgesamt die Wirtschaftlichkeit erhöht werden, und es lassen sich Entwicklungskosten und Herstellungskosten senken.

Durch die Aufteilung der Prozesse kann es insbesondere weiterhin gelingen, den Personalaufwand in der Spülküche zu reduzieren und auch die Belastung für das Bedienpersonal zu verringern. So wird durch die Zerlegung der Prozesse in Einzelschritte in der Regel der Arbeitsumfang des Bedienpersonals verringert, so dass zudem im gleichen Zeitraum mehr Stücke an Reinigungsgut, beispielsweise mehr Geschirrteile, verarbeitet werden können. Zudem wird es durch die Zerlegung der Bearbeitungsschritte in kleine Teilaufgaben möglich, Roboter beim Einräumen einer Transportspülmaschine in der Gemeinschaftsverpflegung einzusetzen. Die Ausgestaltung der Handhabungsmodule mit Robotik kann an den jeweiligen Stand der Technik angepasst werden, so dass beispielsweise Roboterbausteinen diejenigen Aufgaben zugeordnet werden können, welche bereits heute durch Roboter bearbeitet werden können. Mit zunehmendem Umfang der Einsetzbarkeit können Roboterbausteine dann ein größeres Aufgabenfeld erhalten, und es können weitere Handhabungsmodule mit Robotik eingesetzt werden, ohne dass ein vollständiger Umbau des Systems erforderlich wäre.

### Kurze Beschreibung der Figuren

Weitere Einzelheiten und Merkmale ergeben sich aus der nachfolgenden Beschreibung von Ausführungsbeispielen, insbesondere in Verbindung mit den Unteransprüchen. Hierbei können die jeweiligen Merkmale für sich alleine oder zu mehreren in Kombination miteinander verwirklicht sein. Die Erfindung ist nicht auf die Ausführungsbeispiele beschränkt. Die Ausführungsbeispiele sind in den Figuren schematisch dargestellt. Gleiche Bezugsziffern in den einzelnen Figuren bezeichnen dabei gleiche oder funktionsgleiche bzw. hinsichtlich ihrer Funktionen einander entsprechende Elemente.

Im Einzelnen zeigen:
- Figur 1: ein Ausführungsbeispiel eines Reinigungssystems und eines modularen Systems in einer Draufsicht;
- Figur 2: ein weiteres Ausführungsbeispiel eines Reinigungssystems und eines modularen Systems in einer Schnittdarstellung von der Seite; und
- Figur 3: ein Flussdiagramm eines Ausführungsbeispiels eines Verfahrens zur Reinigung von Reinigungsgut.

### Beschreibung der Ausführungsbeispiele

Figur 1 zeigt eine Draufsicht auf eine schematische Anordnung eines Ausführungsbeispiels eines Reinigungssystems 110 zur Reinigung von Reinigungsgut 112. Das Reinigungssystem 110 umfasst in diesem Ausführungsbeispiel exemplarisch eine Transportspülmaschine 114 mit einer Reinigungskammer 116 und einer Transportvorrichtung 118 zum Transport des Reinigungsguts 112 durch die Reinigungskammer 116 hindurch. Weiterhin umfasst das Reinigungssystem 110 in dem dargestellten Ausführungsbeispiel ein modulares System 120 zur Beladung der Transportvorrichtung 118 der Transportspülmaschine 114 mit Reinigungsgut 112. Weiterhin umfasst das Reinigungssystem 110 ein Transportsystem 122 zum Anliefern von verschmutztem Reinigungsgut 112.

Die Transportspülmaschine 114 umfasst eine in Figur 1 schematisch dargestellte Beaufschlagungsvorrichtung 124. Mittels der Beaufschlagungsvorrichtung 124 kann das Reinigungsgut 112, welches mittels der Transportvorrichtung 118 durch die Reinigungskammer 116, beispielsweise eine Reinigungszone, transportiert wird, mit mindestens einem Reinigungsfluid beaufschlagt werden. Beispielsweise können innerhalb der Reinigungskammer 116 der Transportspülmaschine 114 mehrere Reinigungszonen angeordnet sein, mittels derer nacheinander eine Beaufschlagung mit Reinigungsfluid erfolgen kann, beispielsweise mindestens eine Vorabräumzone, mindestens eine Waschzone und mindestens eine Klarspülzone sowie optional weiterhin mindestens eine Trocknungszone. Bezüglich möglicher Ausgestaltungen der Transportspülmaschine 114 kann grundsätzlich auf den obigen Stand der Technik verwiesen werden. Das Reinigungsgut 112 kann beispielsweise von einem Einlauf 126 der Transportspülmaschine 114, durch die Reinigungskammer 116 hindurch, zu einem Auslauf 128 transportiert werden, welcher in Figur 1 lediglich angedeutet ist. Die Transportvorrichtung 118 kann dabei, wie in Figur 1 angedeutet, in mehrere Spuren 130 unterteilt sein, welche real oder auch virtuell ausgestaltet sein können. Bei einer realen Ausgestaltung können beispielsweise unterschiedliche Arten von Aufnahmen auf der Transportvorrichtung 118 vorgesehen sein, beispielsweise unterschiedliche Kettenglieder und/oder unterschiedliche Fächer. Die Spuren 130 können beispielsweise dementsprechend unterschiedliche Arten von Reinigungsgut 112 aufnehmen. Diesen unterschiedlichen Arten von Reinigungsgut können beispielsweise innerhalb der Reinigungskammer 116 unterschiedliche Arten der Beaufschlagung durch die Beaufschlagungsvorrichtung 124 vorgesehen sein, beispielsweise durch eine unterschiedliche Anordnung und/oder Ausrichtung von Düsen.

Das Transportsystem 122 kann beispielsweise als Bandtransportsystem ausgestaltet sein. Das Reinigungsgut 112 kann beispielsweise jeweils in Einheiten unterteilt sein, die insbesondere durch ein Tablett 132 und dessen Inhalt definiert sein können. So können beispielsweise auf jeweils einem Tablett 132 Besteck 134, Trinkgläser 136, Geschirr 138 unterschiedlicher Art, sowie Störteile 140 und/oder Abfälle 142 vorgesehen sein. Das Transportsystem 122 kann beispielsweise mindestens ein Transportband aufweisen, mittels dessen das Reinigungsgut 112 zu einer Übergabestelle 144 transportiert werden kann. Der Transport kann beispielsweise in einem Speiseraum beginnen und in einer Spülküche enden, so dass die Übergabestelle 144 beispielsweise in der Spülküche angeordnet sein kann.

Das modulare System 120 umfasst mindestens ein Erkennungsmodul 146 zur Erfassung von Zustandsdaten des angelieferten Reinigungsguts 112. Beispielsweise kann das mindestens eine Erkennungsmodul 146 mindestens eine Kamera 148 zur Erfassung von Bilddaten aufweisen. Beispielsweise kann das Erkennungsmodul 146 an einer oder mehreren Erfassungsstellen des Transportsystems 122 angeordnet sein, welche nicht notwendigerweise identisch mit der Übergabestelle 144 sein müssen, und welche beispielsweise stromaufwärts bezüglich einer Transportrichtung 150 des Transportsystems 122 zur Übergabestelle 144 angeordnet sein können.

Das Erkennungsmodul 146 kann unidirektional oder bidirektional gekoppelt sein mit mindestens einem Steuermodul 152 des modularen Systems 120. Alternativ oder zusätzlich kann das mindestens ein Erkennungsmodul auch ganz oder teilweise in dieses Steuermodul 152 integriert sein. Dieses Steuermodul 152 kann beispielsweise auch, was in Figur 1 nicht dargestellt ist, unidirektional oder bidirektional gekoppelt sein mit einer Steuerung 154 der Transportspülmaschine 114, und/oder kann ganz oder teilweise auch integriert sein in diese Steuerung 154.

Das Steuermodul 152 weist mindestens einen Prozessor 156 auf. Weiterhin weist das Steuermodul 152 mindestens eine Anmeldungseinheit 158 auf. Diese Anmeldungseinheit 158 kann ganz oder teilweise als Software und/oder ganz oder teilweise als Hardware ausgebildet sein. Weiterhin kann die Anmeldungseinheit 158 auch ganz oder teilweise in den Prozessor 156 integriert sein. Das Steuermodul 152 kann weiterhin mindestens eine Schnittstelle 160 zur Verbindung mit dem mindestens einen Erkennungsmodul 146, mindestens eine Schnittstelle 162 zur Verbindung mit mindestens einer nachfolgend noch näher beschriebenen Zuführeinheit 164 sowie weiterhin mindestens eine Schnittstelle 166 zur reversiblen Ankopplung einer Mehrzahl von Handhabungsmodulen 168 aufweisen.

Das modulare System 120 umfasst weiterhin, wie zuvor erwähnt, eine Mehrzahl von austauschbaren Handhabungsmodulen 168. Diese austauschbaren Handhabungsmodule 168 sind jeweils eingerichtet, um eine individuelle Handhabungsfunktion zur Handhabung des Reinigungsguts 112 unter Verwendung jeweils mindestens eines Aktors 170 durchzuführen. Beispiele möglicher Aktoren sind oben erwähnt und werden nachfolgend noch näher beschrieben. Insbesondere kann es sich um Aktoren 170 handeln, welche eine magnetische Funktion aufweisen, welche eine mechanische Funktion aufweisen oder welche beispielsweise eine Entsorgungsfunktion aufweisen. Mittels der Aktoren 170 kann insbesondere eine Übergabe bestimmter Arten von Reinigungsgut 112 an die Transportvorrichtung 118, insbesondere in einer vorgegebenen Orientierung, erfolgen. Nach dieser Übergabe kann das Reinigungsgut 112 dann mittels der Transportvorrichtung 118 in einer Transportrichtung 172 durch die Reinigungskammer 116 hindurch transportiert werden. Die individuelle Handhabungsfunktion der Handhabungsmodule 168 kann sich beispielsweise auf bestimmte Arten von Reinigungsgut 112 und/oder auf bestimmte vorzunehmende Handlungen beziehen, wie beispielsweise eine Entleerung von Speiseresten aus dem Reinigungsgut 112 und/oder eine Entsorgung von Abfällen.

Die Handhabungsmodule 168 sind reversibel an das modulare System 120 ankoppelbar und von diesem auch wieder abkoppelbar. So kann das modulare System 120 individuell für den jeweiligen Einsatzzweck eingerichtet werden und flexibel umgestaltet werden. So kann die mindestens eine Schnittstelle 166 beispielsweise mindestens eine mechanische Schnittstelle aufweisen, welche beispielsweise an einem Gehäuse 174 des modularen Systems 120 angeordnet sein kann und/oder welche ganz oder teilweise auch an einem Gehäuse 176 der Transportspülmaschine 114 angeordnet sein kann. Dabei kann eine mechanische und/oder elektrische oder elektronische Kopplung erfolgen. Diese Funktionen der Schnittstelle können auch getrennt ausgebildet sein, so dass beispielsweise eine mechanische Kopplung an die Transportspülmaschine 114 erfolgen kann, wohingegen eine Kopplung zum unidirektionalen oder bidirektionalen Austausch von Daten und/oder Steuerbefehlen und/oder eine elektrische Versorgung über die mindestens eine Schnittstelle 166 an dem Gehäuse 174 erfolgen kann. Weiterhin kann insbesondere letztere Schnittstelle 166 drahtgebundenen oder auch ganz oder teilweise drahtlos ausgestaltet sein, beispielsweise im Rahmen einer Kopplung an ein Internet der Dinge (IoT). Verschiedene Ausgestaltungen sind denkbar und dem Fachmann grundsätzlich bekannt. In der Anmeldungseinheit 158 sind die jeweils angekoppelten Handhabungsmodule 168 anmeldbar und können bei einer Abkopplung auch wieder abgemeldet werden. Beispielsweise kann die Anmeldungseinheit mindestens ein Verzeichnis oder ein Register umfassen, in welchem die derzeit angemeldeten Handhabungsmodule 168 verzeichnet sind. Weiterhin sind in der Anmeldungseinheit auch die jeweiligen individuellen Handhabungsfunktionen der angemeldeten Handhabungsmodule 168 verzeichnet.

Das modulare System 120 weist weiterhin die mindestens eine Zuführeinheit 164 auf. Diese Zuführeinheit 164 ist eingerichtet, um den Handhabungsmodulen 168 entsprechend deren Einsetzbarkeit Reinigungsgut 112 zuzuführen. Diese Zuführung erfolgt grundsätzlich derart, dass das jeweilige Reinigungsgut 112 und das jeweilige Handhabungsmodul 168 aneinander angenähert werden, so dass beispielsweise das Reinigungsgut 112 und/oder das jeweilige Handhabungsmodul 168 bewegt werden können. Beispielsweise kann die Zuführeinheit 164 mindestens einen Schieber aufweisen, welcher bestimmtes Reinigungsgut 112 einem zugehörigen Handhabungsmodul 168 selektiv zuführt.

Der Prozessor 156 des Steuermoduls 152 ist programmtechnisch derart eingerichtet, dass Zustandsdaten, welche von dem Erkennungsmodul 146 geliefert werden, ausgewertet werden und eine jeweilige Reinigungsgutsituation des angelieferten Reinigungsguts 112, beispielsweise jeweils für ein Tablett 132 samt Inhalt, ausgewertet und bewertet wird. Weiterhin ist der Prozessor 156 programmtechnisch eingerichtet, um zu erkennen, welche Handhabungsmodule 168 aktuell an der Anmeldungseinheit 158 angemeldet sind, beispielsweise durch Abfrage des Verzeichnisses oder Registers der Anmeldungseinheit 158. Der Prozessor 156 ist weiterhin eingerichtet, um zu erkennen, ob die jeweiligen individuellen Handhabungsfunktionen dieser angemeldeten Handhabungsmodule 168 in der jeweiligen Reinigungsgutsituation einsetzbar sind. Entsprechend ist der Prozessor 156 eingerichtet, um die Zuführeinheit 164 derart anzusteuern, dass, wenn eine Einsetzbarkeit erkannt wird, Reinigungsgut 112 entsprechend den jeweiligen Handhabungsmodulen 168 zugeführt wird. Wird beispielsweise erkannt, dass ein Handhabungsmodul 168 zur Handhabung von Besteck 134 angemeldet ist, so kann diesem Handhabungsmodul 168 gezielt Besteck 134 zugeführt werden. So kann dieses Besteck 134 beispielsweise mit mindestens einem magnetischen Aktor dem Handhabungsmodul 168 zugeführt werden. Das Handhabungsmodul 168 kann beispielsweise das Besteck 134 auf eine bestimmte Besteckspur der Spuren einer Transportvorrichtung 118 ablegen und/oder in einem oder mehreren Besteckkörben oder Besteckköchern sammeln. Wird beispielsweise erkannt, dass ein Handhabungsmodul 168 zur Handhabung von Tellern oder anderen Arten von Geschirr 138 angemeldet ist, so können diesem Handhabungsmodul 168 gezielt Geschirrteile zugeführt werden. So können diese Geschirrteile beispielsweise von einem Greifer oder Sauger erfasst, von Speiseresten befreit und in einer korrekten Orientierung auf der Transportvorrichtung 118 aufgesetzt werden. Analoge Vorgänge können beispielsweise auch für andere Arten von Reinigungsgut 112 erfolgen.

Wird bei der Auswertung der Reinigungsgutsituation durch das Steuermodul 152 und bei einem entsprechenden Vergleich mit den angemeldeten Handhabungsmodulen 168 erkannt, dass individuelle Handhabungsfunktionen oder Handhabungsschritte erforderlich sind, für die kein Handhabungsmodul 168 angemeldet ist, so kann das Steuermodul 152 auf verschiedene Weisen reagieren. So kann beispielsweise eine Warnung an menschliches Bedienpersonal ausgegeben werden, beispielsweise eine akustische und/oder optische Warnung mittels mindestens einer Warnvorrichtung des Reinigungssystems 110 und/oder des modularen Systems 120. Alternativ oder zusätzlich kann das entsprechende Reinigungsgut 112 auch ausgeschleust werden, beispielsweise an einen speziellen Handarbeitsplatz und/oder in eine Warteposition. Dort kann dann menschliches Bedienpersonal die entsprechenden Arbeitsschritte vornehmen. So können beispielsweise entsprechende Tabletts 132 mit der Beladung, für welche nicht durch angemeldete Handhabungsmodule 168 durchführbare Schritte erforderlich sind, beispielsweise einfach mittels des Transportsystems 122 weitertransportiert werden, bis sich menschliches Bedienpersonal um die Erledigung der entsprechenden Aufgaben kümmern kann.

In Figur 2 ist ein Beispiel des Reinigungssystem 110 mit dem modularen System 120 in einer schematischen Schnittdarstellung von der Seite gezeigt Dabei ist hier exemplarisch lediglich ein einzelnes Handhabungsmodul 168 gezeigt. Ansonsten kann in weiten Teilen auf die Beschreibung der Figur 1 verwiesen werden. Hierbei ist als Beispiel das Handhabungsmodul 168 als Tablettwender 178 ausgestaltet. Alternativ oder zusätzlich kann auch beispielsweise ein Tellerwender vorgesehen sein. Der hier gezeigte Tablettwender kann beispielsweise eine Zuführrampe 180 aufweisen, sowie weiterhin ein Wenderad 182. Nach einem Abräumen der Tabletts 132 durch vorhergehende Handhabungsmodule 168 und/oder durch menschliches Bedienpersonal kann beispielsweise ein Schieber 184 der Zuführeinheit 164 das leere Tablett 132 auf die Zuführrampe 180 schieben, über welche das Tablett 132 dann in das Wenderad 182 eingeführt wird. Dort wird dieses durch Drehung mittels des Wenderads 182 zunächst von Abfällen befreit, welche beispielsweise in einen Entsorgungsschacht 186 abgeführt werden können. Durch eine weitere Drehung kann dann das Tablett 132 beispielsweise in entsprechende Fächer der Transportvorrichtung 118, die durch die Finger 188 gebildet werden, eingesetzt werden, beispielsweise auf einer dafür vorgesehenen Spur 130 oder Tablettspur. Alternativ oder zusätzlich zu dem in Figur 2 gezeigten Handhabungsmodul 168 können andere Arten von Handhabungsmodulen 168 eingesetzt werden, beispielsweise mit anderen individuellen Handhabungsfunktionen.

In Figur 3 ist ein schematischer Verfahrensablauf eines Ausführungsbeispiels eines Verfahrens zur Reinigung von Reinigungsgut 112 gezeigt. Das Verfahren umfasst in einem Schritt 190 ein Bereitstellen eines Reinigungssystems 110, beispielsweise gemäß der Darstellung in Figur 1. Weiterhin umfasst das Verfahren einen Schritt, in welchem Reinigungsgut 112 mittels des Transportsystems 122 angeliefert wird. Weiterhin umfasst das Verfahren einen Schritt 194, in welchem Zustandsdaten des angelieferten Reinigungsguts 112 mittels des Erkennungsmoduls 146 erfasst werden. Weiterhin umfasst das Verfahren einen Schritt 196, in welchem die Zustandsdaten ausgewertet werden und die jeweilige Reinigungsgutsituation des angelieferten Reinigungsguts 112 mittels des Steuermoduls 152 bewertet werden. Wie oben ausgeführt, kann dies beispielsweise jeweils für ein Tablett 132 mit darauf aufgenommenem weiterem Reinigungsgut 112 erfolgen. Weiterhin umfasst das Verfahren einen Schritt 198, in welchem, insbesondere durch das Steuermodul 152, die an die Anmeldungseinheit 158 angemeldeten Handhabungsmodule 168 sowie deren jeweilige individuelle Handhabungsfunktionen erkannt werden und in welchem die Einsetzbarkeit der angemeldeten Handhabungsmodule 168 für die jeweilige Reinigungsgutsituation bewertet wird. Weiterhin wird in einem Schritt 200 die Zuführeinheit 164 durch das Steuermodul 152 derart angesteuert, dass den Handhabungsmodulen 168 entsprechend ihrer Einsetzbarkeit Reinigungsgut 112 zugeführt wird. Anschließend kann das Verfahren, wie in Figur 3 dargestellt, vollständig oder teilweise wiederholt werden, beispielsweise indem erneut die Verfahrensschritte ab Schritt 192 durchgeführt werden. Alternativ können jedoch auch Verfahrensschritte bereits parallel ablaufen, so dass beispielsweise bereits erneut die Schritte 192 und 194 mit dem nächsten Tablett 132 durchgeführt werden, während vorhergehende Tabletts 132 noch bearbeitet werden. Für weitere mögliche Ausgestaltungen des Verfahrens kann auf die obige Beschreibung des Reinigungssystems 110 sowie des modularen Systems 120 verwiesen werden.

### Bezugszeichenliste

- 110: Reinigungssystem
- 112: Reinigungsgut
- 114: Transportspülmaschine
- 116: Reinigungskammer
- 118: Transportvorrichtung
- 120: Modulares System
- 122: Transportsystem
- 124: Beaufschlagungsvorrichtung
- 126: Einlauf
- 128: Auslauf
- 130: Spur
- 132: Tablett
- 134: Besteck
- 136: Trinkglas
- 138: Geschirr
- 140: Störteil
- 142: Abfall
- 144: Übergabestelle
- 146: Erkennungsmodul
- 148: Kamera
- 150: Transportrichtung
- 152: Steuermodul
- 154: Steuerung
- 156: Prozessor
- 158: Anmeldungseinheit
- 160: Schnittstelle
- 162: Schnittstelle
- 164: Zuführeinheit
- 166: Schnittstelle
- 168: Handhabungsmodul
- 170: Aktor
- 172: Transportrichtung
- 174: Gehäuse
- 176: Gehäuse
- 178: Tablettwender
- 180: Zuführrampe
- 182: Wenderad
- 184: Schieber
- 186: Entsorgungsschacht
- 188: Finger
- 190: Bereitstellen eines Reinigungssystems
- 192: Anliefern des Reinigungsguts
- 194: Erfassung von Zustandsdaten
- 196: Auswertung der Zustandsdaten
- 198: Erkennen der angemeldeten Handhabungsmodule
- 200: Ansteuern der Zuführeinheit

## Patentansprüche

1. Modulares System (120) zur Beladung einer Transportvorrichtung (118) einer Transportspülmaschine (114), umfassend:
A. mindestens ein Erkennungsmodul (146) zur Erfassung von Zustandsdaten von angeliefertem Reinigungsgut (112);
B. eine Mehrzahl von austauschbaren Handhabungsmodulen (168), wobei die Handhabungsmodule (168) jeweils eingerichtet sind, um eine individuelle Handhabungsfunktion zur Handhabung des Reinigungsguts (112) unter Verwendung mindestens eines Aktors (170) auszuführen, wobei mindestens eine individuelle Handhabungsfunktion ein Bereitstellen des Reinigungsguts (112) zur Aufnahme durch die Transportvorrichtung der Transportspülmaschine umfasst;
C. mindestens eine Zuführeinheit (164) zur selektiven Zuführung des angelieferten Reinigungsguts (112) an die Handhabungsmodule (168);
D. mindestens ein Steuermodul (152),
**dadurch gekennzeichnet, dass**
- das Steuermodul (152) mindestens eine Anmeldungseinheit (158) aufweist, wobei die Handhabungsmodule (168) und deren individuelle Handhabungsfunktion an der Anmeldungseinheit (158) an- und abmeldbar sind,
- wobei das Steuermodul (152) mindestens einen Prozessor (156) aufweist und programmtechnisch eingerichtet ist,
∘ um die Zustandsdaten auszuwerten und eine jeweilige Reinigungsgutsituation des angelieferten Reinigungsguts (112) zu bewerten; und
∘ um zu erkennen, welche Handhabungsmodule (168) an die Anmeldungseinheit (158) angemeldet sind, ob die jeweilige individuelle Handhabungsfunktion der Handhabungsmodule (168) in der jeweiligen Reinigungsgutsituation einsetzbar sind und um die Zuführeinheit (164) derart anzusteuern, dass den Handhabungsmodulen (168) entsprechend der Einsetzbarkeit Reinigungsgut (112) zugeführt wird.

2. Modulares System (120) nach dem vorhergehenden Anspruch, wobei die individuelle Handhabungsfunktion ausgewählt ist aus der Gruppe bestehend aus:
- einem Entfernen von Störteilen (140) von einem Tablett (132);
- einem Entfernen von Speiseresten und Servietten von einem Tablett (132);
- einem Abräumen von Trinkgläsern (136) von einem Tablett (132);
- einem Abräumen von Besteckteilen (134) von einem Tablett (132);
- einem Abräumen von sonstigen Geschirrteilen (138) von einem Tablett (132);
- einem Bereitstellen von angelieferten Tabletts (132) an die Transportvorrichtung (118) der Transportspülmaschine (114);
- einem Wenden eines abgenommenen Geschirrteils und Übergabe an die Transportvorrichtung der Transportspülmaschine;
- einem Weitertransport eines abgenommenen Geschirrteils und Übergabe an die Transportvorrichtung der Transportspülmaschine.

3. Modulares System (120) nach einem der vorhergehenden Ansprüche, wobei die Zustandsdaten Bilddaten des angelieferten Reinigungsguts (112) umfassen, wobei der Prozessor (156) mindestens eine Bildauswertungssoftware aufweist und eingerichtet ist, um die Reinigungsgutsituation mittels der Bildauswertungssoftware zu erkennen und zu bewerten.

4. Modulares System (120) nach einem der vorhergehenden Ansprüche, wobei der Prozessor (156) mindestens eine künstliche Intelligenz aufweist, um die Reinigungsgutsituation zu bewerten.

5. Modulares System (120) nach einem der vorhergehenden Ansprüche, wobei das Steuermodul (152) weiterhin eingerichtet ist, um zu erkennen, wenn die jeweilige Reinigungsgutsituation Handhabung erfordert, für welche kein Handhabungsmodul (168) mit einer geeigneten individuellen Handhabungsfunktion an die Anmeldungseinheit (158) angemeldet ist.

6. Modulares System (120) nach einem der vorhergehenden Ansprüche, wobei die individuelle Handhabungsfunktion eine Bereitstellung mindestens einer ausgewählten Art von Reinigungsgut (112) an mindestens eine zugeordnete Spur der Transportvorrichtung (118) der Transportspülmaschine (114) umfasst.

7. Modulares System (120) nach einem der vorhergehenden Ansprüche, wobei das modulare System (120) mindestens eine Schnittstelle (166) umfasst, wobei die austauschbaren Handhabungsmodule (168) reversibel an die Schnittstelle (166) andockbar sind.

8. Modulares System (120) nach einem der vorhergehenden Ansprüche, wobei die Mehrzahl von austauschbaren Handhabungsmodulen (168) mindestens ein Handhabungsmodul (168) umfasst, welches eingerichtet ist, um eine individuelle Handhabungsfunktion in Form eines Entfernens von Störteilen (140) von einem Tablett (132) auszuführen.

9. Modulares System (120) nach einem der vorhergehenden Ansprüche, wobei die Mehrzahl von austauschbaren Handhabungsmodulen (168) mindestens ein Handhabungsmodul (168) umfasst, welches eingerichtet ist, um eine individuelle Handhabungsfunktion in Form eines Entfernens von Speiseresten und Servietten von einem Tablett (132) auszuführen, wobei die individuelle Handhabungsfunktion weiterhin mindestens eine Entsorgung der Speisereste und Servietten in mindestens eine Entsorgungsvorrichtung umfasst.

10. Modulares System (120) nach einem der vorhergehenden Ansprüche, wobei die Mehrzahl von austauschbaren Handhabungsmodulen (168) mindestens ein Handhabungsmodul (168) umfasst, welches eingerichtet ist, um eine individuelle Handhabungsfunktion in Form eines Abräumens von Trinkgläsern (136) von einem Tablett (132) auszuführen, wobei die individuelle Handhabungsfunktion weiterhin mindestens eine Bereitstellung der Trinkgläser (136) an die Transportvorrichtung (118) der Transportspülmaschine (114) umfasst, ausgewählt aus der Gruppe bestehend aus: einem Einräumen der Trinkgläser in Gläser-Spülkörbe; einem Aufsetzen der Trinkgläser auf mindestens eine Gläserspur der Transportvorrichtung (118) der Transportspülmaschine (114).

11. Modulares System (120) nach einem der vorhergehenden Ansprüche, wobei die Mehrzahl von austauschbaren Handhabungsmodulen (168) mindestens ein Handhabungsmodul (168) umfasst, welches eingerichtet ist, um eine individuelle Handhabungsfunktion in Form eines Abräumens von Besteckteilen (134) von einem Tablett (132) auszuführen, wobei die individuelle Handhabungsfunktion weiterhin mindestens eine Bereitstellung der Besteckteile (134) an die Transportvorrichtung (118) der Transportspülmaschine (114) umfasst, ausgewählt aus der Gruppe bestehend aus: einem Einräumen der Besteckteile (134) in Besteckteil-Spülkörbe; einem Aufsetzen der Besteckteile (134) auf mindestens eine Besteckspur der Transportvorrichtung (118) der Transportspülmaschine (114).

12. Modulares System (120) nach einem der vorhergehenden Ansprüche, wobei die Mehrzahl von austauschbaren Handhabungsmodulen (168) mindestens ein Handhabungsmodul (168) umfasst, welches eingerichtet ist, um eine individuelle Handhabungsfunktion in Form eines Abräumens mindestens einer Art von Geschirrteilen (138) ausgenommen Besteck (134) und Trinkgläser (136) von einem Tablett (132) umfasst, wobei die individuelle Handhabungsfunktion weiterhin mindestens eine Bereitstellung der Geschirrteile (138) an die Transportvorrichtung (118) der Transportspülmaschine (114) umfasst, ausgewählt aus der Gruppe bestehend aus: einem Einräumen der Geschirrteile (138) in Geschirr-Spülkörbe; einem Aufsetzen der Geschirrteile auf mindestens eine Geschirrspur der Transportvorrichtung (118) der Transportspülmaschine (114).

13. Modulares System (120) nach einem der vorhergehenden Ansprüche, wobei die Zuführeinheit (164) mindestens eine Vorrichtung umfasst, ausgewählt aus der Gruppe bestehend aus: einem Schieber (184) zum selektiven Schieben von Bestandteilen des Reinigungsguts (112) zu den jeweiligen Handhabungsmodulen (168); einem Greifer; einer Bürste; einem Magneten; einer Rutsche; einer Weiche; einer Abstreifleiste.

14. Reinigungssystem (110) zur Reinigung von Reinigungsgut (112), umfassend:
a. mindestens ein modulares System (120) nach einem der vorhergehenden Ansprüche;
b. mindestens eine Transportspülmaschine (114), wobei die Transportspülmaschine (114) mindestens eine Reinigungskammer (116) und mindestens eine Transportvorrichtung (118) zum Transport von Reinigungsgut (112) von einem Einlauf (126) der Transportspülmaschine (114) durch die Reinigungskammer (116) hindurch zu einem Auslauf (128) der Transportspülmaschine (114) aufweist, wobei die Transportspülmaschine (114) eingerichtet ist, um das Reinigungsgut (112) in der Reinigungskammer (116) mit mindestens einem Reinigungsfluid zu beaufschlagen; und
c. mindestens ein Transportsystem (122) zum Anliefern von verschmutztem Reinigungsgut (112).

15. Verfahren zur Reinigung von Reinigungsgut (112), umfassend:
i. Bereitstellen mindestens eines Reinigungssystems (110) nach Anspruch 14;
ii. Anliefern von Reinigungsgut (112) mittels des Transportsystems (122);
iii. Erfassung von Zustandsdaten des angelieferten Reinigungsguts (112) mittels des Erkennungsmoduls (146);
iv. Auswertung der Zustandsdaten und Bewertung der jeweiligen Reinigungsgutsituation des angelieferten Reinigungsguts (112) mittels des Steuermoduls (152);
v. Erkennen der an die Anmeldungseinheit (158) angemeldeten Handhabungsmodule (168) und der jeweiligen individuellen Handhabungsfunktion der Handhabungsmodule (168) und Bewerten der Einsetzbarkeit in der jeweiligen Reinigungsgutsituation; und
vi. Ansteuerung der Zuführeinheit (164) durch die Steuereinheit derart, dass den Handhabungsmodulen (168) entsprechend der Einsetzbarkeit Reinigungsgut (112) zugeführt wird.

## Claims

1. Modular system (120) for loading a conveying device (118) of a conveyor dishwasher (114), comprising:
**A.** at least one detection module (146) for acquiring state data of supplied washware (112);
**B.** a plurality of interchangeable handling modules (168), wherein the handling modules (168) are each configured to carry out an individual handling function for handling the washware (112) using at least one actuator (170), wherein at least one individual handling function comprises a provision of the washware (112) for reception by the conveying device of the conveyor dishwasher;
**C.** at least one feeding unit (164) for selectively feeding the supplied washware (112) to the handling modules (168);
D. at least one control module (152),
**characterized in that**
- the control module (152) comprises at least one registration unit (158), wherein the handling modules (168) and the individual handling functions thereof are registrable, and deregistrable, at the registration unit (158),
- wherein the control module (152) comprises at least one processor (156) and is configured, by programming,
∘ to evaluate the state data and assess a respective washware situation of the supplied washware (112); and
∘ to recognize which handling modules (168) are registered to the registration unit (158), whether the respective individual handling functions of the handling modules (168) are utilizable in the respective washware situation, and to drive the feeding unit (164) in such a way that washware (112) is fed to the handling modules (168) according to utilizability.

2. Modular system (120) according to the preceding claim, wherein the individual handling function is selected from the group consisting of:
- removing disruptive items (140) from a tray (132);
- removing food remains and napkins from a tray (132);
- clearing drinking glasses (136) from a tray (132);
- clearing flatware items (134) from a tray (132);
- clearing other tableware items (138) from a tray (132);
- providing supplied trays (132) to the conveying device (118) of the conveyor dishwasher (114);
- turning a removed tableware item over and transferring the latter to the conveying device of the conveyor dishwasher;
- forwarding a removed tableware item and transferring the latter to the conveying device of the conveyor dishwasher.

3. Modular system (120) according to either of the preceding claims, wherein the state data comprise image data of the supplied washware (112), wherein the processor (156) has at least one image evaluation software and is configured to recognize and assess the washware situation by means of the image evaluation software.

4. Modular system (120) according to any of the preceding claims, wherein the processor (156) comprises at least one artificial intelligence for assessing the washware situation.

5. Modular system (120) according to any of the preceding claims, wherein the control module (152) further is configured to recognize if the respective washware situation requires handling for which no handling module (168) with a suitable individual handling function is registered to the registration unit (158).

6. Modular system (120) according to any of the preceding claims, wherein the individual handling function comprises a provision of at least one selected type of washware (112) to at least one assigned lane of the conveying device (118) of the conveyor dishwasher (114).

7. Modular system (120) according to any of the preceding claims, wherein the modular system (120) comprises at least one interface (166), wherein the interchangeable handling modules (168) are capable of being reversibly docked to the interface (166).

8. Modular system (120) according to any of the preceding claims, wherein the plurality of interchangeable handling modules (168) comprise at least one handling module (168) that is configured to carry out an individual handling function in the form of a removal of disruptive items (140) from a tray (132).

9. Modular system (120) according to any of the preceding claims, wherein the plurality of interchangeable handling modules (168) comprise at least one handling module (168) that is configured to carry out an individual handling function in the form of a removal of food remains and napkins from a tray (132), wherein the individual handling function furthermore comprises at least a disposal of the food remains and napkins in at least one disposal device.

10. Modular system (120) according to any of the preceding claims, wherein the plurality of interchangeable handling modules (168) comprise at least one handling module (168) that is configured to carry out an individual handling function in the form of clearing drinking glasses (136) from a tray (132), wherein the individual handling function furthermore comprises at least a provision of the drinking glasses (136) to the conveying device (118) of the conveyor dishwasher (114), selected from the group consisting of: loading the drinking glasses into drinkware dishwasher baskets; placing the drinking glasses on at least one drinkware lane of the transporting device (118) of the conveyor dishwasher (114).

11. Modular system (120) according to any of the preceding claims, wherein the plurality of interchangeable handling modules (168) comprise at least one handling module (168) that is configured to carry out an individual handling function in the form of clearing flatware items (134) from a tray (132), wherein the individual handling function furthermore comprises at least a provision of the flatware items (134) to the conveying device (118) of the conveyor dishwasher (114), selected from the group consisting of: loading the flatware items (134) into flatware dishwasher baskets; placing the flatware items (134) on at least one flatware lane of the transporting device (118) of the conveyor dishwasher (114).

12. Modular system (120) according to any of the preceding claims, wherein the plurality of interchangeable handling modules (168) comprise at least one handling module (168) that is configured to carry out an individual handling function in the form of clearing at least one type of tableware items (138) apart from flatware (134) and drinking glass (136) from a tray (132), wherein the individual handling function furthermore comprises at least a provision of the tableware items (138) to the conveying device (118) of the conveyor dishwasher (114), selected from the group consisting of: loading the tableware items (138) into tableware dishwasher baskets; placing the tableware items on at least one tableware lane of the transporting device (118) of the conveyor dishwasher (114).

13. Modular system (120) according to any of the preceding claims, wherein the feeding unit (164) comprises at least one device selected from the group consisting of: a pushing means (184) for selectively pushing constituent parts of the washware (112) to the respective handling modules (168); a gripper; a brush; a magnet; a slide; a switch; a scraper bar.

14. Cleaning system (110) for cleaning washware (112), comprising:
a. at least one modular system (120) according to any of the preceding claims;
b. at least one conveyor dishwasher (114), wherein the conveyor dishwasher (114) comprises at least one cleaning chamber (116) and at least one conveying device (118) for conveying washware (112) from an inlet (126) of the conveyor dishwasher (114) to an outlet (128) of the conveyor dishwasher (114) through the cleaning chamber (116), wherein the conveyor dishwasher (114) is configured to apply at least one cleaning fluid to the washware (112) in the cleaning chamber (116); and
c. at least one conveying system (122) for supplying dirtied washware (112).

15. Method for cleaning washware (112), comprising:
i. providing at least one cleaning system (110) according to Claim 14;
ii. supplying washware (112) by means of the conveying system (122);
iii. acquiring state data relating to the supplied washware (112) by means of the detection module (146);
iv. evaluating the state data and assessing the respective washware situation of the supplied washware (112) by means of the control module (152);
v. recognizing the handling modules (168) registered to the registration unit (158) and the respective individual handling function of the handling modules (168), and assessing the utilizability in the respective washware situation; and
vi. driving the feeding unit (164) by way of the control unit in such a way that the handling modules (168) are fed washware (112) in accordance with the utilizability.

## Revendications

1. Système modulaire (120) pour charger un appareil de transport (118) d'un lave-vaisselle (114) à convoyeur, comprenant :
A. au moins un module de détection (146) pour détecter des données d'état d'articles à nettoyer (112) acheminés ;
B. une pluralité de modules de manipulation (168) interchangeables, les modules de manipulation (168) étant chacun conçus pour exécuter une fonction de manipulation individuelle pour la manipulation des articles à nettoyer (112) au moyen d'au moins un actionneur (170), au moins une fonction de manipulation individuelle comprenant une fourniture des articles à nettoyer (112) pour la réception par le dispositif de transport du lave-vaisselle à convoyeur ;
C. au moins une unité d'alimentation (164) pour alimenter sélectivement les modules de manipulation (168) en articles à nettoyer (112) acheminés ;
D. au moins un module de commande (152),
**caractérisé en ce que**
- le module de commande (152) comprend au moins une unité d'enregistrement (158), les modules de manipulation (168) et leur fonction de manipulation individuelle étant aptes à être enregistrés et désenregistrés sur l'unité d'enregistrement (158),
- le module de commande (152) comprenant au moins un processeur (156) et étant, par programmation, conçu
∘ pour évaluer les données d'état et évaluer une situation respective d'articles à nettoyer (112) acheminés ; et
∘ pour identifier quels modules de manipulation (168) sont enregistrés sur l'unité d'enregistrement (158), déterminer si les fonctions de manipulation individuelles respectives des modules de manipulation (168) sont utilisables dans la situation respective d'articles à nettoyer et pour commander l'unité d'alimentation (164) de telle sorte que les articles à nettoyer (112) soient acheminés vers les modules de manipulation (168) en fonction de la possibilité d'utilisation.

2. Système modulaire (120) selon la revendication précédente, dans lequel la fonction de manipulation individuelle est choisie dans le groupe constitué par :
- un retrait d'éléments perturbateurs (140) d'un plateau (132) ;
- un retrait de restes alimentaires et de serviettes d'un plateau (132) ;
- un débarrassage de verres (136) d'un plateau (132) ;
- un débarrassage de couverts (134) d'un plateau (132) ;
- un débarrassage d'autres éléments de vaisselle (138) d'un plateau (132) ;
- une fourniture de plateaux acheminés (132) au dispositif de transport (118) du lave-vaisselle (114) à convoyeur ;
- un retournement d'un élément de vaisselle retiré et le transfert de celui-ci vers le dispositif de transport du lave-vaisselle à convoyeur ;
- un transport ultérieur d'un élément de vaisselle retiré et le transfert de celui-ci vers le dispositif de transport du lave-vaisselle à convoyeur.

3. Système modulaire (120) selon l'une des revendications précédentes, dans lequel les données d'état comprennent des données d'image des articles à nettoyer (112) acheminés, le processeur (156) comprenant au moins un logiciel d'analyse d'images et étant conçu pour détecter et évaluer la situation d'articles à nettoyer au moyen du logiciel d'analyse d'images.

4. Système modulaire (120) selon l'une des revendications précédentes, dans lequel le processeur (156) comprend au moins une intelligence artificielle pour évaluer la situation d'articles à nettoyer.

5. Système modulaire (120) selon l'une des revendications précédentes, dans lequel le module de commande (152) est en outre configuré pour détecter lorsque la situation respective d'articles à nettoyer nécessite une manipulation pour laquelle aucun module de manipulation (168) doté d'une fonction de manipulation individuelle appropriée n'est enregistré sur l'unité d'enregistrement (158).

6. Système modulaire (120) selon l'une des revendications précédentes, dans lequel la fonction de manipulation individuelle comprend une fourniture d'au moins un type sélectionné d'articles à nettoyer (112) sur au moins une piste associée du dispositif de transport (118) du lave-vaisselle (114) à convoyeur.

7. Système modulaire (120) selon l'une des revendications précédentes, dans lequel le système modulaire (120) comprend au moins une interface (166), les modules de manipulation interchangeables (168) étant aptes à être raccordés de manière réversible à l'interface (166).

8. Système modulaire (120) selon l'une des revendications précédentes, dans lequel la pluralité de modules de manipulation interchangeables (168) comprend au moins un module de manipulation (168) qui est conçu pour exécuter une fonction de manipulation individuelle sous la forme d'un retrait d'éléments perturbateurs (140) d'un plateau (132).

9. Système modulaire (120) selon l'une des revendications précédentes, dans lequel la pluralité de modules de manipulation interchangeables (168) comprend au moins un module de manipulation (168) qui est conçu pour exécuter une fonction de manipulation individuelle sous la forme d'un retrait de restes de nourriture et de serviettes d'un plateau (132), la fonction de manipulation individuelle comprenant en outre au moins une élimination des restes de nourriture et des serviettes dans au moins un dispositif d'élimination.

10. Système modulaire (120) selon l'une des revendications précédentes, dans lequel la pluralité de modules de manipulation interchangeables (168) comprend au moins un module de manipulation (168) qui est conçu pour exécuter une fonction de manipulation individuelle sous la forme d'un débarrassage de verres (136) d'un plateau (132), la fonction de manipulation individuelle comprenant en outre au moins une fourniture des verres (136) au dispositif de transport (118) du lave-vaisselle (114) à convoyeur, choisie dans le groupe constitué par : un rangement des verres dans des paniers de lavage de verres ; une mise en place des verres sur au moins une piste à verres du dispositif de transport (118) du lave-vaisselle (114) à convoyeur.

11. Système modulaire (120) selon l'une des revendications précédentes, dans lequel la pluralité de modules de manipulation interchangeables (168) comprend au moins un module de manipulation (168) qui est conçu pour exécuter une fonction de manipulation individuelle sous forme d'un débarrassage de couverts (134) d'un plateau (132), la fonction de manipulation individuelle comprenant également au moins une fourniture des couverts (134) au dispositif de transport (118) du lave-vaisselle (114) à convoyeur, choisie dans le groupe constitué par : un rangement des couverts (134) dans des paniers à couverts ; un placement des couverts (134) sur au moins une piste à couverts du dispositif de transport (118) du lave-vaisselle (114) à convoyeur.

12. Système modulaire (120) selon l'une des revendications précédentes, dans lequel la pluralité de modules de manipulation interchangeables (168) comprend au moins un module de manipulation (168) qui est conçu pour exécuter une fonction de manipulation individuelle sous la forme d'un débarrassage d'au moins un type d'articles de vaisselle (138) à l'exception des couverts (134) et des verres (136), d'un plateau (132), la fonction de manipulation individuelle comprenant en outre au moins une fourniture des articles de vaisselle (138) au dispositif de transport (118) du lave-vaisselle (114) à convoyeur, choisie dans le groupe constitué par : un rangement des articles de vaisselle (138) dans des paniers de lavage de vaisselle ; un placement des articles de vaisselle sur au moins une piste à vaisselle du dispositif de transport (118) du lave-vaisselle (114) à convoyeur.

13. Système modulaire (120) selon l'une des revendications précédentes, dans lequel l'unité d'alimentation (164) comprend au moins un dispositif choisi dans le groupe constitué par : un poussoir (184) pour pousser de manière sélective des éléments des articles à nettoyer (112) vers les modules de manipulation respectifs (168) ; un préhenseur ; une brosse ; un aimant ; une goulotte ; un aiguillage ; une barre de raclage.

14. Système de nettoyage (110) pour le nettoyage d'articles à nettoyer (112), comprenant :
a. au moins un système modulaire (120) selon l'une des revendications précédentes ;
b. au moins un lave-vaisselle (114) à convoyeur, le lave-vaisselle (114) à convoyeur comportant au moins une chambre de nettoyage (116) et au moins un dispositif de transport (118) pour transporter les articles à nettoyer (112) depuis une entrée (126) du lave-vaisselle (114) à convoyeur, à travers la chambre de nettoyage (116) jusqu'à une sortie (128) du lave-vaisselle (114) à convoyeur, le lave-vaisselle (114) à convoyeur étant conçu pour appliquer au moins un fluide de nettoyage sur les articles à nettoyer (112) dans la chambre de nettoyage (116) ; et
c. au moins un système de transport (122) pour acheminer les articles sales à nettoyer (112).

15. Procédé de nettoyage d'articles à nettoyer (112), comprenant :
i. la mise à disposition d'au moins un système de nettoyage (110) selon la revendication 14 ;
ii. l'acheminement d'articles à nettoyer (112) au moyen du système de transport (122) ;
iii. la détection, au moyen du module de détection (146), des données d'état des articles à nettoyer (112) acheminés ;
iv. l'évaluation des données d'état et l'estimation de la situation respective des articles à nettoyer (112) acheminés, au moyen du module de commande (152) ;
v. l'identification des modules de manipulation (168) enregistrés sur l'unité d'enregistrement (158) et de la fonction de manipulation individuelle respective des modules de manipulation (168), et l'évaluation de l'aptitude à l'utilisation dans la situation respective des articles à nettoyer ; et
vi. la commande de l'unité d'alimentation (164) par l'unité de commande de telle sorte que les modules de manipulation (168) soient alimentés en articles à nettoyer (112) en fonction de l'aptitude à l'utilisation.
